# EUROPÄISCHE PATENTSCHRIFT

(11) **EP 4 547 927 B1**
(45) Veröffentlichungstag und Bekanntmachung des Hinweises auf die Patenterteilung: **22.04.2026**
(21) Anmeldenummer: 23730473.8
(22) Anmeldetag: 01.06.2023
(51) Int. Cl.: E05D 15/26, E05D 15/58, E05C 19/16

(54) **HALTEVORRICHTUNG FÜR EINE TÜR UND FUNKTIONSEINHEIT MIT EINER HALTEVORRICHTUNG**
HOLDING DEVICE FOR A DOOR AND FUNCTIONAL UNIT WITH A HOLDING DEVICE
DISPOSITIF DE MAINTIEN POUR UNE PORTE ET UNITÉ FONCTIONNELLE DOTÉ D'UN DISPOSITIF DE MAINTIEN

(30) Priorität: 01.07.2022 EP 22182690; 13.04.2023 EP 23167854
(43) Veröffentlichungstag der Anmeldung: 07.05.2025
(73) Patentinhaber: Hawa Sliding Solutions AG, 8932 Mettmenstetten (CH)
(72) Erfinder: URECH, Cédric, 5000 Aarau (CH); BÜRGISSER, Marco, 6330 Cham (CH)
(74) Vertreter: Rutz & Partner
(86) Internationale Anmeldenummer: PCT/EP2023/064760
(87) Internationale Veröffentlichungsnummer: WO 2024/002615

(56) Entgegenhaltungen:
- WO-A1-2021/119691
- FR-A1- 2 549 517
- JP-A- 2011 162 994
- US-A1- 2005 268 432
- US-A1- 2017 247 924
- US-A1- 2018 119 470

## Beschreibung

Die Erfindung betrifft eine durch Druckeinwirkung betätigbare Haltevorrichtung für eine Tür, insbesondere für eine Falttür oder Faltschiebetür, und eine Funktionseinheit, insbesondere ein Möbelstück, die mit einer Tür, insbesondere mit einer Falttür oder Faltschiebetür, und mit wenigstens einer Haltevorrichtung versehen ist.

Zum Abschliessen von Funktionseinheiten, beispielsweise Öffnungen von Räumen oder Möbelstücken, werden Türen, üblicherweise Falttüren oder Faltschiebetüren verwendet, die nach der Freigabe der Öffnung vorzugsweise in ein Türfach bzw. in einen Parkraum verschoben werden, um nicht störend in Erscheinung zu treten.

Die US9284761B2 offenbart ein Möbelstück mit einer Verschiebevorrichtung, mittels der ein mit einer Faltschiebetür verbundenes Montageprofil innerhalb eines Türfachs verschiebbar ist. Die Faltschiebetür umfasst zwei Türelemente, von denen das erste Türelement rückseitig durch Anschlagscharniere mit einem Montageprofil und frontseitig durch Falttürscharniere mit der Rückseite eines zweiten Türelements verbunden ist, das frontseitig mit einem Laufwerk verbunden ist, welches entlang einer Laufschiene verschiebbar ist, die zwei senkrecht zueinander ausgerichtete und durch einen Kurvenabschnitt miteinander verbundene Schienenabschnitte aufweist, von denen ein erster Schienenabschnitt in das Türfach hinein und ein zweiter Schienenabschnitt entlang der Front der Möbelstücks verläuft. Das Montageprofil ist von einer Stützvorrichtung in senkrechter Ausrichtung gehalten und an der Oberseite und der Unterseite mit Führungslaufwerken versehen, die in Führungsschienen verschiebbar gelagert sind.

Zum Schliessen des Möbelstücks wird die Falttür aus dem Türfach ausgefahren und aufgefaltet. In der Schliessstellung sind die Türelemente planar zueinander ausgerichtet. Zum Öffnen des Möbelstücks wird die Falttür wieder zugefaltet, wobei die Türelemente in einer Offenstellung vorzugsweise parallel zueinander ausgerichtet in das Türfach eingefahren werden.

In der Schliessstellung ist die Falttür in planarer Ausrichtung zu halten, damit ein Faltvorgang nicht selbsttätig ausgelöst wird. Nach dem Öffnen der Falttür aus der Schliessstellung wäre es wünschenswert, wenn der Faltvorgang automatisch vollzogen würde.

Die DE202018100262U1 offenbart eine durch Druckeinwirkung betätigbare Haltevorrichtung, die sowohl das Halten der Falttür in der Schliessstellung als auch den Faltvorgang unterstützt, nachdem die Falttür aus der Schliessstellung gelöst wurde. Diese Vorrichtung umfasst ein erstes Beschlagteil, das mit dem ersten Türelement der Falttür verbunden ist, und ein zweites Beschlagteil, das mit dem zweiten Türelement der Falttür verbunden ist. Zwischen dem ersten Beschlagteil und einer am zweiten Beschlagteil angeordneten Kopplungsvorrichtung befindet sich ein Ausstosselement, welches beweglich mit dem ersten Beschlagteil und der Kopplungsvorrichtung verbunden ist. Eine Verstellung des ersten Beschlagteils relativ zur Kopplungsvorrichtung erfolgt über einen Kraftspeicher, der manuell vom Anwender zu laden ist und der gegen das Ausstosselement wirkt. Eine Auslösevorrichtung steht über ein Verbindungsseil mit dem zweiten Türflügel in Verbindung. Die Entriegelung der Verriegelungsvorrichtung erfolgt durch Druckeinwirkung auf die planar ausgerichteten Türelemente, wodurch diese weiter in Schliessrichtung aus der planaren Ausrichtung überdrückt werden.

Diese Vorrichtung ist komplex aufgebaut und erfordert zahlreiche Vorrichtungsteile, von denen eine erste Gruppe mit dem ersten Türelement und eine zweite Gruppe mit dem zweiten Türelement zu verbinden ist. Ferner sind Vorrichtungsteile vorgesehen, welche die beiden Beschlagteile und somit die beiden Türelemente miteinander verbinden und von denen erste Vorrichtungsteile mit entsprechenden Aufwand mechanisch geführt und zweite Vorrichtungsteile lose gehalten sind, was in der Regel nicht erwünscht ist. Die Türelemente der Falttür werden zudem allein von der Haltevorrichtung in Schliessstellung gehalten, weshalb Massnahmen erforderlich sind, die einer versehentlichen Entriegelung entgegenwirken. Aufgrund der Verwendung von zwei Beschlagteilen ist ferner darauf zu achten, dass diese in korrektem Abstand voneinander und in korrekter gegenseitiger Ausrichtung und Höhe mit dem ersten und zweiten Türelement verbunden werden. Zu beachten ist ferner, dass diese Vorrichtung viel Raum in Anspruch nimmt, was bei den beschränkten Raumverhältnissen innerhalb des Möbelstücks und insbesondere innerhalb eines Türfachs unvorteilhaft ist.

Weiterhin ist die Haltevorrichtung nur für die Verwendung mit Falttüren geeignet, so dass für Türen mit nur einem Türelement eine andere Haltevorrichtung erforderlich ist.

Die US2022372808A1 offenbart eine Ausstossvorrichtung mit zwei relativ zueinander verschwenkbaren Hebeln, die mittels einer Verriegelungsvorrichtung gegeneinander verriegelt werden können.

Die US20180119470A1 offenbart eine weitere Ausstossvorrichtung, welche wenigstens ein Ausstosselement zum Öffnen einer Falttür aufweist.

Die US20170247924A1 offenbart eine Ausstossvorrichtung zum Öffnen einer Falttür.

Der vorliegenden Erfindung liegt daher die Aufgabe zugrunde, eine verbesserte Haltevorrichtung zu schaffen, mittels der die Tür einer Funktionseinheit, eine Einzeltür oder eine Falttür, gegebenenfalls eine Faltschiebetür, in einer Schliessstellung gehalten werden kann.

Ferner ist eine verbesserte Funktionseinheit, insbesondere ein Möbelstück, mit wenigstens einem Türelement zu schaffen, die mit wenigstens einer solchen Haltevorrichtung ausgerüstet ist.

Die Haltevorrichtung soll es erlauben, eine Tür einer Funktionseinheit, eine Einzeltür oder eine Falttür, gegebenenfalls eine Faltschiebetür, in einer Schliessstellung lösbar zu halten und wieder freizugeben.

Die Haltevorrichtung soll einfach aufgebaut sein und möglichst wenig Vorrichtungsteile aufweisen, sodass die Haltevorrichtung mit geringem Aufwand und geringen Kosten hergestellt und zusammengebaut werden kann.

Die Haltevorrichtung soll zudem mit geringen Abmessungen realisiert werden, sodass die Haltevorrichtung in der Schliessstellung bei geschlossener Einzeltür oder bei planarer Ausrichtung der Türelemente der Falttür und auch in der Offenstellung bei paralleler Ausrichtung der Türelemente der Falttür Seite an Seite nur wenig Raum in Anspruch nimmt. Der dem Anwender zur Verfügung stehende Nutzraum soll daher optimiert werden, indem die Haltevorrichtung nicht weit in den Nutzraum hineinragt und indem ein Türfach für die gehaltene Tür mit möglichst geringen Dimensionen realisiert werden kann.

Die Haltevorrichtung soll in einfacher Weise in der Funktionseinheit montiert werden können. Eine gegenseitige Ausrichtung von Vorrichtungsteilen soll vermieden oder zumindest wesentlich vereinfacht werden.

Die Haltevorrichtung soll die Tür, gegebenenfalls die Falttür ohne zusätzliche Massnahmen zuverlässig in der Schliessstellung halten und den Öffnungsvorgang, gegebenenfalls den Faltvorgang unterstützen, nachdem die Tür aus der Schliessstellung gelöst wurde.

Diese Aufgabe wird mit einer Haltevorrichtung gemäss Anspruch 1 und einer Funktionseinheit, gegebenenfalls einem Möbelstück, gemäss Anspruch 12 gelöst, die mit wenigstens einer solchen Haltevorrichtung ausgerüstet ist.

Vorteilhafte Ausgestaltungen der Erfindung sind in weiteren Ansprüchen angegeben.

Die erfindungsgemäße Haltevorrichtung, die zum Halten eines drehbar gelagerten Türelements, das eine Einzeltür oder zusammen mit einem zweiten Türelement eine Falttür bildet, in einer Schliessstellung und zur Freigabe des Türelements aus der Schliessstellung vorgesehen ist, umfasst eine Verriegelungseinheit mit einem Kraftübertrager, der ein Verbindungsteil aufweist, und einen Verriegelungsmechanismus, welcher Verriegelungsmechanismus vom Kraftübertrager durch Druckeinwirkung zyklisch zwischen einer Verriegelungsposition, in der der Verriegelungsmechanismus eine Haltestellung erreicht und die Haltevorrichtung mit einem Verschlusselement verbindbar oder verbunden ist, und einer Freigabeposition, in der der Verriegelungsmechanismus eine Freigabestellung erreicht und die Haltevorrichtung vom Verschlusselement lösbar oder gelöst ist, verschiebbar ist.

Die erfindungsgemäße Haltevorrichtung sieht weiter vor,
dass das Verschlusselement zumindest teilweise aus magnetischem oder ferromagnetischem Material besteht,
dass ein Montageteil mit einem Montagekörper und ein Haltehebel mit einem Hebelkörper vorgesehen sind,
dass der Montagekörper mit dem Türelement verbindbar und durch ein Hebelgelenk mit dem Hebelkörper verbunden ist,
dass der Hebelkörper ein Frontstück aufweist, das wenigstens einen Haltemagnet hält, der in der Haltestellung kraftschlüssig mit dem Verschlusselement verbunden oder verbindbar ist, und
dass eine Kopplungseinheit mit einem Kopplungskörper vorgesehen ist, der beabstandet vom Hebelgelenk einerseits gelenkig mit dem Montagekörper und andererseits gelenkig mit dem Hebelkörper sowie gelenkig mit dem Verbindungsteil der Verriegelungseinheit verbunden ist.

Der Haltehebel ist vorzugsweise um eine Hebelachse des Hebelgelenks gegenüber dem Montageteil drehbar. Bei diesem Vorgang wird der Kopplungskörper der Kopplungseinheit, der vorzugsweise plattenförmig ausgebildet ist, gedreht. Durch die Drehung des Kopplungskörpers, die bei Betätigung des Haltehebels erfolgt, wird eine Kraft vom Kopplungskörper auf das Verbindungsteil des Kraftübertragers übertragen und die Verriegelungseinheit mit jeder Betätigung des Haltehebels schrittweise zyklisch betätigt.

Vorzugsweise ist wenigstens eine Rückstellfeder vorgesehen ist, welche direkt oder indirekt auf den Kraftübertrager oder auf die Kopplungseinheit einwirkt und die Verriegelungseinheit selbsttätig aus der Halteposition in die Freigabeposition zurückführt. Die Rückstellfeder kann auch einerseits auf den das Montageteil und andererseits auf den Haltehebel einwirken.

Da der Kraftübertrager, die Kopplungseinheit und das Montageteil sowie der Haltehebel miteinander gekoppelt sind, kann die Rückstellfeder auf jedes dieser Teile einwirken, um den Kraftübertrager zurückzuführen oder das Montageteil und den Haltehebel auseinander zu drehen. Die Rückstellfeder kann koaxial zum Kraftübertrager angeordnet sein und beispielsweise in Form einer Schraubenfeder vorliegen. Die Rückstellfeder kann mit mehreren Windungen auch die Zentralwelle umschliessen und mit einem ersten Endstück auf das Montageteil und einem zweiten Endstück auf den Haltehebel einwirken, um diese auseinander zu drehen. In vorzugsweisen Ausgestaltungen sind eine erste Rückstellfeder, die auf den Kraftübertrager einwirkt, und/oder eine zweite Rückstellfeder, die auf das Montageteil und den Haltehebel einwirkt und vorzugsweise die Zentralwelle umschliesst, vorgesehen.

Dabei ist vorgesehen, dass der Verriegelungsmechanismus zyklisch verschlossen und wieder geöffnet werden kann und der Kraftübertrager, der von der Rückstellfeder gestützt ist, dazu jeweils um das erforderliche Mass vor und zurück verschoben wird. Das Lösen des Verriegelungsmechanismus erfolgt durch ein Überdrücken des Kraftübertragers über eine Rastposition hinaus. In der Folge wird der gelöste Kraftübertrager der Rückstellfeder zurückgestossen und über den Kopplungskörper ein Drehmoment auf den Haltehebel ausgeübt, mittels dessen der Haltehebel vom Magnet gelöst wird und das mit der Haltevorrichtung verbundenen Trennelement aus der Schliessstellung zurückgeführt werden kann.

In bevorzugten Ausgestaltungen ist vorgesehen, dass der Kopplungskörper mit einer Hebelwelle, die vom Hebelkörper gehalten ist, und mit einer Montagewelle, die vom Montagekörper gehalten ist, verbunden ist und dass der Kopplungskörper mittels der Hebelwelle, mittels der Montagewelle oder mittels einer vorzugsweise vorgesehenen Kopplungswelle gelenkig mit dem Verbindungsteil der Verriegelungseinheit verbunden ist. Die Betätigungskraft kann daher auf verschiedene Weise vom Kopplungskörper in den Kraftübertrager eingeleitet werden. Die Hebelwelle und/oder die Montagewelle und/oder die Kopplungswelle sind vorzugsweise parallel zueinander ausgerichtet.

Die Kraftübertragung zwischen dem Montagekörper und/oder dem Hebelkörper und/oder dem Verbindungsteil kann hingegen durch beliebige zueinander komplementäre Verbindungsteile oder Kopplungsteile, wie Haken, Nocken, Ausnehmungen und dergleichen erfolgen. Der Kopplungskörper selbst besteht vorzugsweise aus einem Stück, vorzugsweise einer Platte, kann aber auf aus zwei oder mehreren Teilen bestehen. Beispielsweise bildet der Kopplungskörper einen Hebel oder ein Hebelwerk mit einem ersten Hebelteil und einem zweiten Hebelteil. Das erste Hebelteil ist beispielsweise einerseits mit der Montagewelle und andererseits mit der Kopplungswelle verbunden. Das zweite Hebelteil ist beispielsweise einerseits mit der Hebelwelle und andererseits mit der Kopplungswelle verbunden. Die beiden Hebelteile bilden daher vorzugsweise ein Kniegelenk, welches auf den Kraftübertrager oder das Verbindungsteil einwirkt und diesen zurück stösst, wenn der Haltehebel gegen das Montageteil gedreht wird. Es genügt daher, wenn die Kopplungswelle oder ein damit verbundenes Teil auf das Verbindungsteil des Kraftübertragers einwirkt.

Insbesondere, falls auf eine zusätzliche Kopplungswelle verzichtet wird und nur die vom Hebelkörper gehaltene Hebelwelle und die vom Montagekörper gehaltene Montagewelle vorgesehen sind, ist vorzugsweise vorgesehen, dass die Hebelwelle im Hebelkörper in einer Führungsbahn gehalten und gelenkig mit dem Verbindungsteil der Verriegelungseinheit verbunden ist, oder dass die Montagewelle im Montagekörper in einer Führungsbahn gehalten und gelenkig mit dem Verbindungsteil der Verriegelungseinheit verbunden ist. Die in der Führungsbahn gehaltene Hebelwelle oder Montagewelle ist daher zwangsgeführt, um die Verriegelungseinheit zyklisch zu betätigen.

Die Haltevorrichtung ist vorteilhaft mit nur wenigen Vorrichtungsteilen aufgebaut und kann somit kostengünstig hergestellt und einfach zusammengebaut werden.

Die Haltevorrichtung kann vorteilhaft an nur einem Türelement, gegebenenfalls an einem Türelement einer Falttür oder Faltschiebetür montiert werden. Es ist daher nicht notwendig, Vorrichtungsteile an einem ersten und an einem zweiten Türelement zu montieren, korrekt gegeneinander auszurichten und zu positionieren und miteinander zu verbinden. Auch die Montage der Haltevorrichtung selbst am zugeordneten Türelement ist unkritisch und kann mit einfachen Massnahmen durchgeführt werden. Dabei muss lediglich sichergestellt werden, dass der Haltemagnet der Haltevorrichtung in der Schliessstellung der Tür, gegebenenfalls der Falttür, mit dem stationär gehaltenen magnetischen oder ferromagnetischen Verschlusselement zusammenwirken kann. Die Haltevorrichtung ist daher universell einsetzbar und kann auch nachträglich an bereits installierten Funktionseinheiten oder Möbelstücken montiert werden. Weiterhin ist es möglich, die Haltevorrichtung stationär anzuordnen und zum Beispiel mit dem Korpus der Funktionseinheit zu verbinden, während das Verschlusselement mit dem Türelement verbunden wird.

Die Verriegelungseinheit, die vorzugsweise innerhalb des Montageteils oder innerhalb des Haltehebels angeordnet ist, ist vorzugsweise zylindrisch ausgebildet. Der Kraftübertrager ist vorzugsweise ein Betätigungskolben, der vorzugsweise in einem zylindrischen Gehäuse axial geführt ist. Der Kraftübertrager kann hingegen auch stabförmig ausgebildet sein oder eine andere Form aufweisen.

Das Montageteil und der Haltehebel sind vorzugsweise ineinander einsenkbar, sodass die Haltevorrichtung in der Schliessstellung oder in einer Parkierstellung, in der die Türelemente einer Falttür gegeneinander gefaltet sind, nur wenig Raum in Anspruch nimmt, der im Wesentlichen durch die Abmessungen der Verriegelungseinheit bestimmt wird.

Der Montagekörper ist vorzugsweise zumindest teilweise U-Profil-förmig ausgebildet und umfasst zwei durch ein Körpermittelstück miteinander verbundene Seitenwände, die eine Aufnahmekammer begrenzen, in der die Verriegelungseinheit ganz oder teilweise aufgenommen und kraftschlüssig oder formschlüssig gehalten ist. Alternativ kann die Verriegelungseinheit auch im Haltehebel angeordnet werden.

Bei der Anordnung der Verriegelungseinheit innerhalb des U-Profil-förmigen Montagekörpers und bei Vermeidung einer Kopplungswelle weist vorzugsweise jede der Seitenwände eine Führungsbahn auf, sodass die Montagewelle in den beiden Führungsbahnen, die einander gegenüber liegen und parallel zueinander verlaufen, beidseitig sicher geführt ist. Bei der Anordnung der Verriegelungseinheit innerhalb des U-Profil-förmigen Hebelkörpers und bei Vermeidung einer Kopplungswelle weist vorzugsweise jedes der Seitenteile des Hebelkörpers eine Führungsbahn auf, sodass die Hebelwelle in den beiden Führungsbahnen, die einander gegenüber liegen und parallel zueinander verlaufen, beidseitig sicher geführt ist. Die Montagewelle und/oder die Hebelwelle und/oder die Kopplungswelle sind vorzugsweise beidseitig gehalten und/oder geführt.

Die Führungsbahn oder die Führungsbahnen weisen einen geraden oder gekrümmten Verlauf auf. Vorzugsweise weisen die Führungsbahnen einen V-förmigen Verlauf mit Bahnenden auf, die der Kopplungseinheit zugewandt sind. Auf diese Weise kann sichergestellt werden, dass beim Schliessvorgang eine hohe Kraft auf den Kraftübertrager übertragen werden kann. Zumindest der Bahnabschnitt der Führungsbahnen, der von der Montagewelle oder Hebelwelle zu Beginn des Schliessvorgangs durchlaufen wird, ist daher vorzugsweise gegenüber der Längsachse des Montageteils geneigt. Der Neigungswinkel dieses Bahnabschnitts liegt vorzugsweise bei rund 45°. Der Bahnabschnitt der Führungsbahnen, der von der Montagewelle beim Öffnungsvorgang zuerst durchlaufen wird, verläuft vorzugsweise ebenfalls geneigt, wodurch eine grössere Bahnlänge resultiert, ohne dass in axialer Richtung mehr Raum in Anspruch genommen wird.

Die Länge der Führungsbahnen ist vorzugsweise derart gewählt, dass der Kraftübertrager zumindest bei der zweiten Druckeinwirkung über die Verriegelungsposition hinaus in eine Übergangsposition verschiebbar ist. Dies ermöglicht ein sogenanntes Überdrücken der Falttür in Schliessrichtung, um ein Halteelement eine Verankerung einzukoppeln oder aus der Verankerung zu lösen.

Vorzugsweise ist der Kraftübertrager innerhalb der Verriegelungseinheit durch eine Rückstellfeder gestützt, welche der Druckeinwirkung des Kopplungskörpers auf den Kraftübertrager entgegenwirkt und den Kraftübertrager, nachdem er aus der Verriegelungsposition gelöst und in die Übergangsposition überführt wurde, selbsttätig zurück in die Freigabeposition verschiebt, in der der Haltehebel gegenüber dem Montageteil ausgeschwenkt wird.

Die entsprechende Kraft zur gegenseitigen Verdrehung des Montageteils und des Haltehebels kann auch von einer externen Kraftquelle ausgeübt werden. In vorzugsweisen Ausgestaltungen kann auch ein weiteres Federelement auf das Montageteil und den Haltehebel einwirken. Beispielsweise ist im Bereich der Zentralwelle und/oder entfernt von der Zentralwelle eine Feder, beispielsweise Schraubenfeder, angeordnet. Weiterhin kann zwischen dem Montageteil und dem Haltehebel eine Blattfeder vorgesehen sein.

Die Verriegelungseinheit ist vorzugsweise justierbar und umfasst dazu ein Justierteil mit einem Eingriffselement, welches mittels eines Werkzeugs betätigbar ist, das vorzugsweise durch einen im Montagekörper vorgesehenen Justierkanal in die Aufnahmekammer einführbar ist. Mittels des Werkzeugs ist beispielsweise das Erreichen der Verriegelungsposition oder der Übergangsposition einstellbar.

Das Verbindungsteil ist einfach oder vorzugsweise U-Profil-förmig ausgebildet mit einer oder mit zwei je mit einer Verbindungsbahn versehene Verbindungsplatten, zwischen denen das mit der Montagewelle oder der Hebelwelle oder der Kopplungswelle versehene Teil des Kopplungskörpers gehalten ist. Die Montagewelle, Hebelwelle oder Kopplungswelle ist daher vorzugsweise auf beiden Seiten je durch eine Verbindungsbahn im Verbindungsteil und durch eine Führungsbahn im Montagekörper oder im Hebelkörper geführt, weshalb keine Torsionskräfte auf die Montagewelle, Hebelwelle oder Kopplungswelle und die Kopplungseinheit einwirken. Eine auf die Haltevorrichtung einwirkende Druckkraft kann daher ohne wesentliche Verluste auf die Verriegelungseinheit übertragen werden. Ebenso kann die Verriegelungseinheit Kräfte beim Öffnungsvorgang mit minimalen Verlusten über den Kraftübertrager zurück übertragen.

Die Verbindungsbahn oder die Verbindungsbahnen verleihen der Montagewelle die Freiheit, der Führungsbahn oder den Führungsbahnen zu folgen, auch wenn diese nicht linear ausgebildet sind. Bei der Verschiebung des Kraftübertragers wird daher eine Blockade der Montagewelle, der Hebelwelle oder der Kopplungswelle stets vermieden.

Der Hebelkörper ist vorzugsweise zumindest teilweise U-Profil-förmig ausgebildet ist und umfasst zwei durch ein Körpermittelstück miteinander verbundene Seitenwände, die eine Hebelkammer begrenzen, in die das Montageteil ganz oder teilweise einsenkbar ist.

In einer vorzugsweisen Ausgestaltung weist der Hebelkörper einen Werkzeugkanal auf, durch den ein Werkzeugteil hindurch führbar ist, um eine durch den Montagekörper hindurch geführte Montageschraube zu betätigen. Dies erlaubt es, die Haltevorrichtung vorteilhaft zu montieren und zu demontieren.

An dem von der Zentralwelle abgewandten Frontstück hält der Hebelkörper des Haltehebels vorzugsweise wenigstens eine Distanzhalterolle. Beispielsweise ist das Frontstück gabelförmig ausgebildet und von einer Lagerwelle durchstossen, mittels der eine oder mehrere Distanzhalterollen gehalten werden. Durch die Distanzhalterollen wird sichergestellt, dass das Frontstück des Haltehebels in der Schliessstellung nicht mit einem Teil des Möbelstücks und in der Parkierstellung, nach dem Falten der Falttür, nicht mit dem benachbarten Türelement kollidieren kann. Die Distanzhalterollen sind vorzugsweise derart dimensioniert, dass der Haltemagnet das Verschlusselement nicht berühren kann.

In einer weiteren bevorzugten Ausgestaltung ist vorgesehen, dass der Hebelkörper eine Magnetkammer aufweist, in die der Haltemagnet eingesenkt ist.

An die Magnetkammer schliesst vorzugsweise eine Durchgangsöffnung an, durch die eine Verbindungsschraube hindurch geführt ist, die den Haltemagneten mit einem Gewindeteil verbindet, das vorzugsweise auf eine Stützfeder abgestützt ist und das den Haltemagneten axial verschiebbar oder schwenkbar oder axial verschiebbar und schwenkbar hält. Das Gewindeteil umfasst vorzugsweise einen Gewindezapfen, der mit Spiel innerhalb der Durchgangsöffnung gehalten ist. Der Haltemagnet kann sich daher selbsttätig ausrichten und auch dann optimal mit dem magnetischen oder ferromagnetische Verschlusselement magnetisch zusammenwirken, wenn der Haltehebel nicht parallel zum Montageteil und/oder zum Verschlusselement ausgerichtet ist. Der Haltehebel kann in der Schliessstellung der Falttür gegenüber dem Montageteil somit noch immer um einen Winkel von beispielsweise 1° - 10° gedreht sein, was erlaubt, die Falttür zu überdrücken und die Haltevorrichtung aus der Haltestellung zu lösen. Die Montagewelle, Haltewelle oder Kopplungswelle kann daher von der Verriegelungsposition in die Übergangsposition überführt werden, in der das Montageteil und der Haltehebel mit ihren Längsachsen nun tatsächlich parallel zueinander ausgerichtet sein können.

Nach dem Lösen der Haltevorrichtung aus der Verriegelungsposition wird die Montagewelle durch Federkraft entlang der Führungsbahn oder entlang den Führungsbahnen zurückgeführt, wodurch der Haltehebel vom Montageteil weggedreht und bei diesem Vorgang auch gegenüber dem Verschlusselement geneigt wird. Der Haltemagnet wird dadurch seitlich angehoben und vom Verschlusselement gelöst. Der Haltemagnet wird daher nicht frontal vom Verschlusselement angehoben, was einen erheblichen Kraftaufwand erfordern würde, sondern durch langsame Neigung graduell abgelöst, was mit geringem Kraftaufwand möglich ist. Der Haltemagnet kann daher in der Schliessstellung zuverlässig am Verschlusselement anhaften und beim Öffnungsvorgang trotzdem leicht vom Verschlusselement gelöst werden.

Das Verschlusselement ist beispielsweise eine ferromagnetische Platte, wie eine Stahlplatte oder eine Eisenplatte. Der als Permanentmagnet ausgebildete Haltemagnet ist vorzugsweise ein Seltene-Erden-Magnet, der beispielsweise aus Eisenmetallen (Eisen und/oder Cobalt und/oder Nickel) und Seltenerdmetallen (insbesondere Neodym, Samarium, Praseodym, Dysprosium, Terbium, oder Gadolinium) besteht. Grundsätzlich kann auch das Verschlusselement ein Permanentmagnet sein.

Das Verschlusselement kann dabei integraler Bestandteil der Funktionseinheit, gegebenenfalls eines Möbelstücks, sein oder an passender Stelle mit einem Teil der Funktionseinheit verbunden, beispielsweise verschraubt, verklebt oder formschlüssig eingesetzt werden. Beispielsweise umfasst die Funktionseinheit eine ferromagnetische Schiene oder eine ferromagnetische Abdeckung, mit der der Haltemagnet magnetisch zusammenwirken kann.

Ein direkter physischer Kontakt zwischen dem Haltemagnet und dem Verschlusselement ist dabei nicht notwendig und wird vorzugsweise vermieden, indem der Haltemagnet auf der dem Verschlusselement zugewandten Seite und/oder das Verschlusselement auf der dem Haltemagnet zugewandten Seite mit einer Schutzschicht beispielsweise aus Kunststoff überdeckt ist oder indem eine Beabstandung durch andere Mittel vorgesehen wird. Der Haltemagnet und/oder das Verschlusselement können auch in einem benachbarten Teil eingesenkt sein, sodass eine Kontaktierung ausgeschlossen ist.

Vorzugsweise ist der Haltemagnet in einem Magnetbecher gehalten, der vorzugsweise aus Kunststoff gefertigt ist und den Haltemagneten vorzugsweise leicht überragt und in der Schliessstellung der Tür in Kontakt mit dem Verschlusselement tritt. Durch das Auftreffen des vorzugsweise elastisch ausgebildeten und/oder elastisch gelagerten Magnetbechers auf das Verschlusselement werden Schläge und störende Geräusche vermieden. Durch die magnetische Ankopplung des Haltemagneten an das Verschlusselement resultiert hingegen trotzdem eine stabile Verbindung, durch die die Tür sicher in der Schliessstellung gehalten wird.

Der Hebelkörper umfasst vorzugsweise eine Magnetkammer, in die der Haltemagnet und vorzugsweise der Magnetbecher gehalten sind. Der Haltemagnet kann daher vollständig in den Haltehebel oder das Frontstück des Haltehebels eingesenkt sein, ohne zusätzlicher Raum in Anspruch zu nehmen. Der Haltemagnet ist vorzugsweise zylindrisch ausgebildet und in der entsprechend dimensionierten Magnetkammer gehalten.

Vorzugsweise wird eine Verbindungsschraube durch eine Durchgangsöffnung im Haltehebel hindurch und in ein elastisches Gewindeteil eingeführt, das auf der anderen Seite des Haltehebels vorzugsweise in einer Haltekammer gehalten ist, sodass es den Haltehebel nicht überragt. Das Gewindeteil umfasst vorzugsweise eine Halteplatte mit einem Gewindezapfen, in den die Verbindungsschraube eingeschraubt wird und der vorzugsweise durch die Durchgangsöffnung bis zur Magnetkammer hindurchgeführt ist. Aufgrund des Spiels des Gewindezapfens innerhalb der Durchgangsöffnung und der flexiblen Lagerung der Halteplatte mittels einer Stützfeder kann der Gewindezapfen zur Seite geneigt werden. Mit der Verbindungsschraube kann auch der Haltemagnet, zur Seite geneigt werden, um sich selbsttätig optimal gegenüber dem Halteelement auszurichten. Die vorzugsweise spiralförmige Stützfeder wird dabei entsprechend gestaucht.

Die Funktionseinheit, eine durch wenigstens eine Tür oder eine Falttür abschliessbare Gebäudeeinheit, oder ein durch wenigstens eine Tür oder eine Falttür abschliessbares Möbelstück, umfasst typischerweise wenigstens ein Türfach, in dem die gefaltete Falttür parkierbar ist. Die Funktionseinheit kann beispielsweise eine Tür mit nur einem Türblatt und ein zugeordnetes erstes Türfach sowie eine Falttür mit zwei gegeneinander faltbaren Türelementen und ein zweites Türfach aufweisen. Die Funktionseinheit kann auch zwei Einzeltüren oder zwei Falttüren aufweisen.

Eine Falttür umfasst zwei durch Falttürscharniere miteinander verbundene und um eine Drehachse gegeneinander drehbare Türelemente. Eines der Türelemente ist mit einer erfindungsgemässen Haltevorrichtung derart verbunden, dass der Haltemagnet in der Schliessstellung der Falttür mit dem stationär gehaltenen magnetischen oder ferromagnetischen Verschlusselement zusammenwirken kann, das mit einem Teil der Funktionseinheit fest verbunden ist oder das ein strukturelles Element der Funktionseinheit bildet.

Die Haltevorrichtung ist vorzugsweise an der Unterseite oder der Oberseite an einem der Türelemente montiert und parallel zur Unterkante oder Oberkante des zugeordneten Türelements ausgerichtet und mit dem Haltehebel und dem Haltemagnet der Funktionseinheit zugewandt. Sofern das Verschlusselement anderweitig, beispielsweise auf halber Schrankhöhe, zum Beispiel an einem Zwischenboden befestigt ist, so kann die Haltevorrichtung auch auf dieser Höhe befestigt werden.

Vorzugsweise ist wenigstens eines der Falttürscharniere mit einer Scharnierfeder ausgerüstet, welche die Scharnierhebel des Falttürscharniers, die durch eine Scharnierachse miteinander verbunden sind, gegeneinander dreht, sodass die Scharnierfeder gespannt ist, wenn die Scharnierhebel in der Schliessstellung der Falttür auseinander gedreht sind. Sobald die Haltevorrichtung aus der Schliessstellung gelöst ist, unterstützen die Falttürscharniere somit den Faltvorgang der Falttür.

Die Scharnierfeder umfasst vorzugsweise zwei durch ein Federmittelstück miteinander verbundene Federpakete auf, welche die Scharnierachse umschliessen und je mit einem Federendstück am ersten Scharnierhebel anliegen, während das Federmittelstück am zweiten Scharnierhebel anliegt. Die Federpakete sind vorzugsweise schraubenförmig oder spiralförmig.

Vorzugsweise ist auch wenigstens eines der Anschlagscharniere, das mit einer einteiligen Tür oder mit einer Falttür verbunden ist, mit einer Scharnierfeder bestückt.

Der Öffnungsvorgang der einteiligen Tür oder der Faltvorgang der Falttür wird ausgehend von der Schliessstellung daher vorzugsweise durch wenigstens ein Anschlagscharnier und/oder wenigstens ein Falttürscharnier unterstützt.

Die Funktionseinheit, gegebenenfalls das Möbelstück, kann beliebig ausgestaltet sein. Vorzugsweise ist das Türelement an einer Kante durch Anschlagscharniere mit einem Montageprofil verbunden, welches innerhalb eines Türfachs des Möbelstücks verschiebbar gehalten ist, und an einer gegenüberliegenden Kante durch Falttürscharniere gegebenenfalls mit einem zweiten Türelement verbunden. Das zweite Türelement ist an einer von den Falttürscharnieren entfernten Kante vorzugsweise mit einem Führungslaufwerk verbunden, das in einer Führungsschiene geführt ist, welche entlang der Frontseite des Möbelstücks verläuft und von der vorzugsweise das magnetische oder ferromagnetische Verschlusselement gehalten ist.

Nachfolgend wird die Erfindung anhand von Zeichnungen näher erläutert. Dabei zeigt:
- Fig. 1: eine erfindungsgemässe Funktionseinheit 1 in der Ausgestaltung eines Möbelstücks mit einer Falttür 11, die zwei Türelementen 111, 112 aufweist, die mit einer erfindungsgemässen Haltevorrichtung 2 ausgerüstet ist und die in ein erstes Türfach 10 einschiebbar ist, und mit einer Tür 11 mit nur einem Türelement 111, die mit einer erfindungsgemässen Haltevorrichtung 2 ausgerüstet und in ein zweites Türfach 10 einschiebbar ist;
- Fig. 2: die Rückseite der Falttür 11 des Möbelstücks 1 von Fig. 1 mit dem ersten Türelement 111, das an der nachlaufenden Kante durch Anschlagscharniere 13 mit einem Montageprofil 12 und an der vorlaufenden Kante durch Falttürscharniere 3 mit einem zweiten Türelement 112 verbunden ist und an dem eine vorzugsweise ausgestaltete Haltevorrichtung 2 montiert ist, die einen Haltemagneten 282 aufweist, der in der Schliessstellung der Falttür 11 mit einem magnetischen oder ferromagnetischen Verschlusselement 20 zusammenwirkt, das von einem Teil des Möbelstücks 1 stationär gehalten ist;
- Fig. 3: in Explosionsdarstellung die Haltevorrichtung 2 von Fig. 2, die ein Montageteil 21 mit einem Montagekörper 211, einen Haltehebel 22 mit einem Hebelkörper 221, eine Zentralwelle 23 zur Verbindung des Montagekörpers 211 und des Hebelkörpers 221, eine Anordnung mit einem Haltemagnet 282, eine Verriegelungseinheit 24 sowie eine Kopplungseinheit 25 umfasst, mittels der der Montagekörper 211, der Hebelkörper 221 und die Verriegelungseinheit 24 miteinander koppelbar sind;
- Fig. 4: einen Teil der Falttür 11 von Fig. 2 kurz vor Erreichen der Schliessstellung oder kurz nach dem Lösen aus der Schliessstellung;
- Fig. 5: die Falttür 11 von Fig. 4 mit dem ersten Türelement 111 in einer Schnittdarstellung und dem zweiten Türelement 112 dazu in paralleler Ausrichtung, in der die Falttür 11 in das zugehörige Türfach 10 eingeschoben werden kann;
- Fig. 6a: den Hebelkörper 221 von Fig. 3 mit Blick auf eine Hebelkammer 2210, in die der Montagekörper 211 einsenkbar ist;
- Fig. 6b: den Hebelkörper 221 von Fig. 3 mit Blick auf eine Magnetkammer 2218, in die der Haltemagnet 282 von Fig. 3 eingesetzt wird;
- Fig. 6c: den Montagekörper 211 von Fig. 3 mit Blick auf eine Aufnahmekammer 2110, in die die Verriegelungseinheit 24 von Fig. 3 einsetzbar ist;
- Fig. 6d: den Montagekörper 211 von Fig. 3 mit Blick auf eine Seite, die mit einem der Türelemente 111, 112 von Fig. 1 verbindbar ist;
- Fig. 7a: die Frontseite der Haltevorrichtung 2 von Fig. 3 mit dem vom Verschlusselement 20 gelösten Haltemagnet 282 vor Erreichen der Schliessstellung oder nach Verlassen der Schliessstellung;
- Fig. 7b: die Frontseite der Haltevorrichtung 2 von Fig. 7a in der Schliessstellung der Tür 11 oder der Falttür 11 von Fig. 1 mit dem Haltemagnet 282, der mit dem Verschlusselement 20 magnetisch gekoppelt ist;
- Fig. 7c: die Frontseite der Haltevorrichtung 2 von Fig. 7b während des Vorgangs des Überdrückens, durch den die Haltevorrichtung 2 in die Haltestellung gebracht oder aus der Haltestellung gelöst wird;
- Fig. 8: die Haltevorrichtung 2 in der Stellung von Fig. 7a mit einem Längsschnitt durch den Montagekörper 211 und den Hebelkörper 221;
- Fig. 9a: die Haltevorrichtung 2 in einer weiteren vorzugsweisen Ausgestaltung mit dem vom Verschlusselement 20 gelösten Haltemagnet 282 vor Erreichen der Schliessstellung oder nach Verlassen der Schliessstellung;
- Fig. 9b: die Haltevorrichtung 2 von Fig. 9a mit einem Längsschnitt durch den Montagekörper 211 und den Hebelkörper 212 mit Blick auf die Verriegelungseinheit 24 und die vorzugsweise ausgestaltete Kopplungseinheit 25;
- Fig. 10a: die Haltevorrichtung 2 von Fig. 9a in der Schliessstellung der Tür 11 oder der Falttür 11 von Fig. 1 mit dem Haltemagnet 282, der mit dem Verschlusselement 20 magnetisch gekoppelt ist;
- Fig. 10b: die Haltevorrichtung 2 von Fig. 10a mit einem Längsschnitt durch den Montagekörper 211 und den Hebelkörper 212;
- Fig. 11a: die Haltevorrichtung 2 von Fig. 9a während des Vorgangs des Überdrückens, durch den die Haltevorrichtung 2 in die Haltestellung gebracht oder aus der Haltestellung gelöst wird;
- Fig. 11b: die Haltevorrichtung 2 von Fig. 11a mit einem Längsschnitt durch den Montagekörper 211 und den Hebelkörper 212;
- Fig. 12: die Haltevorrichtung 2 von Fig. 9a in Explosionsdarstellung;
- Fig. 13a: die Haltevorrichtung 2 von Fig. 9a in Explosionsdarstellung von der Frontseite;
- Fig. 13b: die Haltevorrichtung 2 von Fig. 9a in Explosionsdarstellung von der Rückseite;
- Fig. 13c: die Haltevorrichtung 2 von Fig. 9a mit einem Längsschnitt durch den Montagekörper 211 und den Hebelkörper 212;
- Fig. 14a: die Verriegelungseinheit 24 von Fig. 3 oder Fig. 9b und die Kopplungseinheit 25 in vorzugsweisen Ausgestaltungen; und
- Fig. 14b: die Kopplungseinheit 25 in der Ausgestaltung eines Kniegelenks.

Fig. 1 zeigt eine erfindungsgemässe Funktionseinheit 1 in der Ausgestaltung eines Möbelstücks 1 mit einer Falttür 11, die mit einer erfindungsgemässen Haltevorrichtung 2 ausgerüstet und in ein erstes Türfach 10 einschiebbar ist, und mit einer einteiligen Tür 11, die mit einer erfindungsgemässen Haltevorrichtung 2 ausgerüstet und in ein zweites Türfach 10 einschiebbar ist. Das Möbelstück 1 weist vorzugsweise Seitenwände 1A, einen Oberboden 1B, einen Unterboden 1C, einen Zwischenboden 1E und beidseits Trennwände 1D auf, welche mit den Seitenwänden 1A die Türfächer 10 begrenzen.

Die Falttür 11 weist ein erstes Türelement 111 auf, das auf einer Seite durch Anschlagscharniere 13 mit einem Montageprofil 12, und auf der anderen Seite durch Falttürscharniere 3 mit einem zweiten Türelement 112 verbunden ist, dessen Abmessungen vorzugsweise den Abmessungen des ersten Türelements 111 entsprechen. Die Falttür 11 ist leicht aufgefaltet und kann entweder vollständig gefaltet und mit den parallel zueinander ausgerichteten Türelementen 111, 112 in das Türfach 10 eingefahren oder vollständig aufgefaltet und in eine Schliessstellung überführt werden, in der die beiden Türelemente 111, 112 zumindest annähernd in einer Ebene ausgerichtet sind. Damit die Falttür 11 in der Schliessstellung gehalten bleibt und in einfacher Weise aus der Schliessstellung wieder gelöst werden kann, ist eines der beiden Türelemente 111, 112 mit einer erfindungsgemässen Haltevorrichtung 2 versehen, die in der Schliessstellung einem Verschlusselement 20 gegenüber liegt. In den nachstehend beschriebenen Ausgestaltungen des Möbelstücks 1 ist jeweils das erste Türelement 111 der Falttür 11 mit der Haltevorrichtung 2 versehen. Durch einen Pfeil ist symbolisiert, dass die Haltevorrichtung 2 der Falttür 11 bei einer Drehung des Türelements 111 gegen das Verschlusselement 20 geführt wird und von diesem in der Schliessstellung der Falttür 11 magnetisch gehalten wird. Das zweite Türelement 112 ist nicht mit der Haltevorrichtung 2 oder einem Teil davon verbunden, weshalb diesbezügliche Montagearbeiten und Arbeiten zur gegenseitigen Ausrichtung von Vorrichtungsteilen entfallen. Die Ausrichtung der Haltevorrichtung 2 gegenüber dem Verschlusselement 20 kann hingegen problemlos vorgenommen werden. Das Verschlusselement 20, beispielsweise eine magnetische oder ferromagnetische Platte, wie eine Eisenplatte oder eine Stahlplatte, kann in einfacher Weise mit dem Möbelstück 1 verbunden, beispielsweise verschraubt oder verklebt werden. Das Verschlusselement 20 kann ferner Teil eines Strukturelements des Möbelstücks 1 sein.

Fig. 1 zeigt, dass die Haltevorrichtung 2 vorzugsweise an der Oberseite des Türelements 111 angeordnet ist. Die Haltevorrichtung 2 kann hingegen auch an anderer Stelle des Türelements 111 angeordnet sein. Beispielsweise kann das Verschlusselement 20 auch am Zwischenboden 1E und die Haltevorrichtung 2 am Türelement 111 auf entsprechender Höhe montiert werden.

Die Verwendung der Haltevorrichtung 2 in Verbindung mit der Falttür 11 ist besonders vorteilhaft, da die Haltevorrichtung 2 zwischen den Türelementen 111, 112 eingeschlossen ist und nicht störend in Erscheinung tritt. An der einteiligen Tür 11 kann die Haltevorrichtung 2 ebenfalls vorteilhaft eingesetzt werden, wobei vorteilhaft ist, dass die Haltevorrichtung mit nur geringen Abmessungen realisiert werden kann.

Die erfindungsgemässe Haltevorrichtung 2 kann mit beliebigen Funktionseinheiten, gegebenenfalls Möbelstücken, eingesetzt werden, die einteilige oder mehrteilige Türen aufweisen, die in vorzugsweisen Ausgestaltungen in einem Türfach parkiert werden können.

In der in Fig. 1 gezeigten Ausgestaltung sind die Türen 11 durch Anschlagscharniere 13 je mit einem Montageprofil 12 verbunden, das von einer Verschiebevorrichtung 9 in senkrechter Ausrichtung gehalten und innerhalb des zugehörigen Türfachs 10 verschiebbar ist. Die Türen 11 werden vor dem zugehörigen Türfach 10 parallel zur Seitenwand 1A ausgerichtet und können in der Folge in das Türfach 10 hinein verschoben werden. Für die Verschiebung innerhalb des Türfachs 10 kann das Montageprofil 12 auch mit Antriebsvorrichtungen versehen werden. Vorzugsweise wird das Montageprofil 12 an der Oberseite mit einem Traglaufwerk 5A verbunden, das entlang einer zugehörigen Tragschiene 15A in das Türfach 10 hinein verschiebbar ist. Auch an der Unterseite kann das Montageprofil 12 mit einem Laufwerk verbunden werden, das in einer Tragschiene geführt ist.

In dieser vorzugsweisen Ausgestaltung ist auch das zweite Trennelement 112 der Falttür 11, dessen vorlaufende Kante mit einem Führungslaufwerk 5B verbunden ist, mittels einer Führungsschiene 15B geführt, die entlang der Frontseite des Möbelstücks 1 und entlang einer Kurve in das Türfach 10 hinein verläuft. Die Falttür 11 ist daher an der Frontseite mittels des Führungslaufwerks 5B gehalten, das im aufgefalteten Zustand der Falttür 11 entlang der Frontseite des Möbelstücks 1 und im zugefalteten Zustand der Falttür 11 in das Türfach 10 hinein verschiebbar ist. Das Führungslaufwerk 5B läuft dem zweiten Trennelement 112 in Verschieberichtung jeweils voraus.

Fig. 2 zeigt die Rückseite der Falttür 11 des Möbelstücks 1 von Fig. 1 mit dem ersten Türelement 111, das an der nachlaufenden Kante durch Anschlagscharniere 13 mit dem Montageprofil 12 und an der vorlaufenden Kante durch Falttürscharniere 3 mit dem zweiten Türelement 112 verbunden ist, an dessen Frontseite das Führungslaufwerk 5B montiert ist. Das Führungslaufwerk 5B umfasst Tragrollen 51, die auf einem Stützelement 151 der Führungsschiene 15B abrollen können, und Führungsrollen 52, die in einem Führungskanal 152 der Führungsschiene 15B geführt sind. Es ist gezeigt, dass die Führungsschiene 15B entlang der Frontseite des Möbelstücks 1 und um eine Kurve in das Türfach 10 des Möbelstücks 1 hinein verläuft. Damit das Führungslaufwerk 5B dieser Kurve folgen kann, ist es durch Teile 53, 54 eines Laufwerkskörpers, die gelenkig miteinander verbunden sind, mit dem zweiten Türelement 112 verbunden.

Das Montageprofil 12 ist am oberen Ende mit einem Traglaufwerk 5A verbunden, welches entlang einer Tragschiene 15A in das Türfach 10 hinein verschiebbar ist. In Fig. 2 ist das Traglaufwerk 5A bis zu einer Anschlagvorrichtung 7 an der Frontseite des Türfachs 10 geführt. In dieser Position, die auch in Fig. 1 gezeigt ist, ist die Falttür 11 vollständig aus dem Türfach 10 ausgefahren und kann aufgefaltet werden, um die Möbelöffnung 100 (siehe Fig. 1) abzuschliessen. In Fig. 2 hat die Falttür 11 beinahe die Schliessposition erreicht und kann durch manuellen Druck auf die Falttür 11, vorzugsweise auf die vorlaufende Kante 111 in die Schliessstellung gebracht werden, in der die an der Rückseite des Trennelements 111 montierte Haltevorrichtung 2 mit dem Verschlusselement 20, das mit der Frontseite der Führungsschiene 15B verbunden ist, magnetisch zusammenwirken kann.

Die Haltevorrichtung 2 umfasst ein Montageteil 21, das vorzugsweise mittels Schrauben mit dem ersten Türelement 111 und mittels einer Zentralwelle 23 gelenkig mit einem Haltehebel 22 verbunden ist. Am frontseitigen Endstück oder Frontstück 2219 ist der Haltehebel 22 mit einem Haltemagnet 282 und optional mit zwei Distanzhalterollen 229 versehen.

Die optional vorgesehenen Distanzhalterollen 229 können während des Schliessvorgangs am Verschlusselement 20 und/oder der Führungsschiene 15B abrollen, ohne dass der Hebelkörper 221 (siehe Fig. 6b) des Haltehebels 22 das Verschlusselement 20 oder die Laufschiene 15B berührt. Dabei wird der Haltehebel 22 gedreht und der Haltemagnet 282 fast frontal gegen das Verschlusselement 20 ausgerichtet, sodass er magnetisch an das magnetische oder ferromagnetische Verschlusselement 20 ankoppeln kann.

Nachstehend ist beschrieben, dass die Haltevorrichtung 2 einen Kraftübertrager 241 umfasst (siehe zum Beispiel Fig. 3 und Fig. 9b), der in einer Verriegelungseinheit 24 jeweils durch Druckeinwirkung zyklisch zwischen einer Verriegelungsposition p1, in der die Haltevorrichtung 2 eine Haltestellung erreicht, und einer Freigabeposition p2, in der die Haltevorrichtung 2 eine Freigabestellung erreicht, verschiebbar ist. Die Haltevorrichtung 2 kann daher durch eine erste manuelle Druckeinwirkung auf das Türelement 111 und somit auf die Haltevorrichtung 2 in der Schliessstellung mit dem Verschlusselement 20 gekoppelt und verriegelt und durch eine zweite manuelle Druckeinwirkung auf das Türelement 111 und somit auf die Haltevorrichtung 2 entriegelt und vom Verschlusselement 20 wieder gelöst werden.

Nach dem Lösen aus der Schliessstellung werden die beiden Türelemente 111, 112 vorzugsweise selbsttätig gefaltet. Dieser Faltvorgang wird vorzugsweise durch Falttürscharniere 3 unterstützt, die die beiden Türelemente 111, 112 miteinander verbinden und die mit einer Scharnierfeder 34 ausgerüstet sind, die zwei Federpakete 341, 342 aufweist, die durch ein Federmittelstück miteinander verbunden sind. Die Scharnierfeder 34 wirkt auf die beiden Scharnierhebel 31, 32, die einerseits durch eine Scharnierachse 33 miteinander verbunden und die andererseits je mit einem Scharniertopf 39 verbunden sind.

Fig. 2 zeigt ferner eine Distanzhalteplatte 200, die in der Schliessstellung der Falttür 11 keine Funktion erfüllt. In der Faltstellung der Falttür 11 bei paralleler Ausrichtung der Türelemente 111, 112 liegt das Frontstück 2219 mit den Distanzhalterollen 229 hingegen an der Distanzhalteplatte 200 an und wird gegen das Montageteil 21 gedrückt und vorzugsweise parallel dazu ausgerichtet, sodass dieses beim Einschieben in das Türfach 10 möglichst wenig Raum in Anspruch nimmt. Es wird somit Raum für die Verschiebevorrichtung 9 freigehalten, mittels der das Montageprofil 12 in senkrechter Ausrichtung verschiebbar gehalten ist (siehe Fig. 5).

Fig. 3 zeigt in Explosionsdarstellung die erfindungsgemässe Haltevorrichtung 2 von Fig. 2 in einer vorzugsweisen Ausgestaltung. Die Haltevorrichtung 2 umfasst ein Montageteil 21 mit einem Montagekörper 211, einen Haltehebel 22 mit einem Hebelkörper 221, eine Zentralwelle 23 zur Verbindung des Montagekörpers 211 und des Hebelkörpers 221, eine Anordnung mit einem Haltemagnet 282, eine Verriegelungseinheit 24 sowie eine Kopplungseinheit 25, mittels der der Montagekörper 211, der Hebelkörper 221 und die Verriegelungseinheit 24 miteinander koppelbar sind.

Die Zentralwelle 23, die einteilig oder mehrteilig ausgebildet ist, bildet ein Hebelgelenk, welches die erste gelenkig Verbindung zwischen dem Montageteil 21 und dem Haltehebel 22 bildet. Die Zentralwelle 23 oder zueinander korrespondierende Teile der Zentralwelle 23 können auch am Montagekörper 211 oder am Hebelkörper 212 angeformt sein.

Der Montagekörper 211 und der Hebelkörper 221 weisen eine bevorzugten Ausgestaltung an der Rückseite je ein Kopplungsteil 2111, 2211 mit einer Lagerbohrung auf, die von der Lagerwelle 23 durchstossen werden kann. In der Zeichnung ist die Lagerwelle 23 in den Montagekörper 211 eingesetzt. Der Haltehebel 22 kann daher um die montierte Lagerwelle 23 gegenüber dem Montageteil 21 gedreht werden.

Die Kopplungseinheit 25 umfasst einen Kopplungskörper 253, der an einem Ende eine Montagewelle 251 und am anderen Ende eine Hebelwelle 252 hält. Die Montagewelle 251 und die Hebelwelle 252 sind parallel zueinander ausgerichtet. Die Kopplungseinheit 25 ist doppelt gezeigt. Einmal ist die Kopplungseinheit 25 bzw. die Montagewelle 251 in Verbindung mit dem Montagekörper 211 und einmal in Verbindung mit der Verriegelungseinheit 24 gezeigt. Es wird hingegen nur eine Kopplungseinheit 25 verwendet.

Der Montagekörper 211 weist an beiden Enden eine Anschlussplatte 2119 mit einer Durchgangsbohrung auf, durch die hindurch Montageschrauben geführt werden können, um den Montagekörper 211 mit dem Türelement 111 zu verbinden. Sofern der Montagekörper 211 mit anders ausgebildeten Türelementen, beispielsweise Glasplatten, zu verbinden ist, werden andere Verbindungsmittel vorgesehen. Beispielsweise kann der Montagekörper 211 auch durch einen Klebstoff oder formschlüssig mit dem Türelement 111 verbunden werden.

Der Montagekörper 211 ist teilweise U-Profil-förmig ausgebildet und umfasst zwei durch ein Körpermittelteil 2117 miteinander verbundene Seitenteile 2116, die eine Aufnahmekammer 2110 begrenzen, in der die Verriegelungseinheit 24 kraftschlüssig und/oder formschlüssig gehalten werden kann. Jedes der Seitenteile 2116 weist ein Montagewellenlager in der Ausgestaltung einer Führungsbahn 2112 auf. Die parallel zueinander ausgerichteten Führungsbahnen 2112 sind von der Montagewelle 251 der Kopplungseinheit 25 durchstossen. Die Montagewelle 251 ist im bahnförmigen Montagewellenlager 2112 verschiebbar gelagert.

Die Verriegelungseinheit 24 umfasst einen Kraftübertrager 241, der innerhalb eines Gehäuses 242 der Verriegelungseinheit 24 verschiebbar gelagert und durch eine Rückstellfeder 248 gestützt ist, welche einer Druckeinwirkung entgegenwirkt und den Kraftübertrager 241 zurück stösst. Der Kraftübertrager 241 ist zudem mit einem Verriegelungsmechanismus 249 verbunden, welcher bei sequenziellen Druckeinwirkungen des Kraftübertragers 241 zyklisch zwischen einer Verriegelungsposition und einer Freigabeposition umschaltet. Der Verriegelungsmechanismus 249 wird nachstehend mit Bezug auf exemplarisch Fig. 14a näher erläutert. Vorrichtungen mit einem Verriegelungsmechanismus sind auf dem Markt erhältlich. Es können somit beliebige Vorrichtungen mit einem Verriegelungsmechanismus in die Haltevorrichtung 2 integriert werden. Auf der Rückseite des Gehäuses 242 ist ein Justierteil 245 vorgesehen, mittels dessen der Verriegelungsmechanismus 249 positioniert werden kann, um die Verriegelungsposition präzise einzustellen. Zur Betätigung des Justierteils 245 ist im Montagekörper 211 ein Justierkanal 2114 vorgesehen, durch den ein Werkzeug, beispielsweise ein Schraubendreher, eingeführt werden kann (siehe Fig. 8).

Der Kraftübertrager 241 ist beispielsweise ein zylindrischer Kolben, der im hohlzylindrischen Gehäuse 242 verschiebbar gelagert ist. Am Gehäuse 242 ist frontseitig ein Gehäusekragen 243 vorgesehen, der in eine Haltenut 2113 einsetzbar ist, die in der Aufnahmekammer 2110 des Montagekörpers 211 vorgesehen ist. Durch die Haltenut 2113 wird die Verriegelungseinheit 24 innerhalb der Aufnahmekammer 2110 axial unverschiebbar gehalten.

Frontseitig ist der Kraftübertrager 241 mit einem gabelförmigen Verbindungsteil 246 versehen, welches Verbindungsbahnen 2460 aufweist, die von der Montagewelle 251 der Kopplungseinheit 25 durchstossen werden. Somit durchstösst die Montagewelle 241 der Kopplungseinheit 24 die Verbindungsbahnen 2460 des Verbindungsteils 246 und die bahnförmigen Montagewellenlager oder Führungsbahnen 2112 des Montagekörpers 211. Die Hebelwelle 252 der Kopplungseinheit 25 ist hingegen in Lageröffnungen bzw. in einem Hebelwellenlager 2212 des Hebelkörpers 221 drehbar aber unverschiebbar gehalten.

In Fig. 3 ist die Montagewelle 251 am frontseitigen Ende der Führungsbahnen 2112 gehalten. Der Kraftübertrager 241 ist daher maximal nach vorn verschoben.

Wird der Haltehebel 22 nun um die Lagerwelle 23 gegen das Montageteil 21 gedreht, wird die Hebelwelle 252 mit dem Kopplungskörper 253 nach unten verschoben, weshalb die Montagewelle 251 entlang den Führungsbahnen 2112 verschoben und der Kraftübertrager 241 in das Gehäuse 242 der Verriegelungseinheit 24 eingeschoben wird.

Die Führungsbahnen 2112 sind gekrümmt, weshalb die Montagewelle 251 nicht parallel zur Längsachse des Montagekörpers 211 verschoben wird, sondern auch eine Bewegung senkrecht dazu vollzieht. Um diese Bewegung der Montagewelle 251 senkrecht zur Längsachse des Montagekörper 211 zu erlauben, sind im Verbindungsteil 246, welches mit dem Kraftübertrager 241 verbunden ist, die Verbindungsbahnen 2460 vorgesehen.

Die Neigung der Führungsbahnen 2112 ausgehend von der Position, in der die Montagewelle 251 in Fig. 3 gehalten ist, erlaubt eine Anpassung der Kraft, die zur Betätigung der Verriegelungseinheit erforderlich ist. Je steiler die Kurve verläuft, desto leichter lässt sich die Montagewelle 251 nach unten verschieben, wobei sich gleichzeitig die Verschiebung des Kraftübertragers 241 in axialer Richtung entsprechend reduziert. Durch die Krümmung der Führungsbahnen 2112 auf der anderen Seite können die Führungsbahnen 2112 verlängert werden, ohne dass sich diese um die entsprechende Länge in die axialer Richtung erstrecken und eine entsprechende Verlängerung des Montagekörpers 211 erforderlich ist.

Der Hebelkörper 221 weist an der Oberseite eine Kragenöffnung 2213 auf, in die hinein der Gehäusekragen 243 des Gehäuses 242 eintreten kann. Ferner ist ein Werkzeugkanal 2214 vorgesehen, durch den hindurch ein Werkzeug, zum Beispiel ein Schraubendreher, zur Anschlussplatte 2119 des Montagekörpers 211 geführt werden kann.

Weiterhin weist der Hebelkörper 221 eine Magnetkammer 2218 auf, die der Aufnahme des Haltemagneten 282, eines Magnetbechers 283 und einer Dämpfungsscheibe 284 dient. Es ist gezeigt, dass der Haltemagnet 282 in den Magnetbecher 283 eingesetzt, mit dem Magnetbecher 283 auf die Dämpfungsscheibe 284 abgestützt und von einer Verbindungsschraube 281 durchstossen wird, die auf der anderen Seite des Hebelkörpers 221 durch eine Stützfeder 285 hindurch geführt und in einen Gewindezapfen 2861 eines Gewindeteils 286 eingedreht wird. Der Gewindezapfen 2861 weist eine Rückhalteelement 2863 auf, welches die Stützfeder 285 hält. Der Gewindezapfen 2861 ist mit einer Halteplatte 2862 verbunden, welche zusammen mit der Stützfeder 285 in eine Haltekammer 2215 im Hebelkörper 221 eingesetzt wird (siehe Fig. 6a und 6b). Die Halteplatte 2862 ist somit von der Stützfeder 285 gestützt und kann sich mit dem Haltemagneten 282 zur Seite neigen. Der Gewindezapfen 2861 ragt vorzugsweise mit genügend Spiel in eine Durchgangsöffnung 22180 hinein, welche die Magnetkammer 2218 mit der Haltekammer 2215 verbindet. Der Haltemagnet 282 kann sich daher selbsttätig gegenüber der Kontaktplatte 20 ausrichten und magnetisch optimal daran ankoppeln, wie dies nachstehend mit Bezug auf Fig. 7b noch näher beschrieben wird. Die Dämpfungsscheibe 284, die beispielsweise aus Silikon gefertigt ist, verhindert Geräusche bei Vorgängen zur Ankopplung oder Entkopplung des Haltemagneten 282 an das oder vom Verschlusselement 20.

Das gabelförmig ausgestaltete Frontstück 2219 des Haltehebels 22 ist von einer Lagerwelle 2291 durchstossen, die zwei Distanzhalterollen 229 hält. Durch die Distanzhalterollen 229 wird verhindert, dass der Hebelkörper 221 am Verschlusselement 20, an einem Schrankteil oder am benachbarten Trennelement 112 anstossen kann.

Fig. 4 zeigt einen Teil der Falttür 11 von Fig. 2 kurz vor Erreichen der Schliessstellung oder kurz nach dem Lösen aus der Schliessstellung. Es ist ersichtlich, dass die Türelemente 111, 112 der Falttür 11 noch nicht in einer Ebene ausgerichtet sind und der Magnet 282 noch nicht in Kontakt mit dem Verschlusselement 20 steht. Der Haltehebel 22 ist gegenüber dem Montageteil 21 geneigt und dem Verschlusselement 20 zugewandt und wird dieses mit den am Frontstück 2219 vorgesehenen Distanzhalterollen 229 zuerst kontaktieren. Die vorzugsweise aus Kunststoff gefertigten Distanzhalterollen 229 werden dabei kaum Geräusche verursachen.

Der Haltemagnet 282 ist in die Magnetkammer 2218 eingesenkt und wird vom Magnetbecher 283 teilweise umschlossen und frontseitig, beispielsweise um 0.2 mm - 2 mm überragt, sodass der Haltemagnet 282 nicht an das Verschlusselement 20 anschlagen kann.

Die Verriegelungseinheit 24 mit dem Kraftübertrager 241 ist schematisch gezeigt. Der von der Rückstellfeder 248 gestützte Kraftübertrager 241 ist axial verschiebbar und betätigt den Verriegelungsmechanismus 249 (siehe Fig. 14a) durch Verschiebung zwischen einer ersten Verschiebeposition a1, einer zweiten Verschiebeposition a2 und einer dritten Verschiebeposition a3. Die dadurch bewirkte Funktion des Verriegelungsmechanismus 249 wird nachstehend mit Bezug zu Fig. 14a erläutert.

Die Scharnierfeder 34 ist in dieser Stellung der Falttür 11 und des Falttürscharniers 3 gespannt und versucht die Türelemente 111, 112, entgegen der einwirkenden Kraft des Anwenders, wieder gegeneinander zu falten. Die Haltevorrichtung 2 muss daher in der Schliessstellung magnetisch mit dem Verschlusselement 20 gekoppelt und mittels der Verriegelungseinheit 24 verriegelt werden, damit die Falttür 11 in der Schliessstellung gehalten wird. Die Scharnierfeder 34 wird daher durch manuelle Krafteinwirkung geladen und dient in der Folge dem automatischen Falten der Falttür 11, sobald diese aus der Schliessstellung gelöst wird.

Fig. 5 zeigt die Falttür 11 von Fig. 4 mit dem ersten Türelement 111 in Schnittdarstellung getrennt vom Falttürscharnier 3 und das zweite Türelement 112 dazu in paralleler Ausrichtung, in der die Falttür 11 in das zugehörige Türfach 10 eingeschoben werden kann. Das Frontstück 2219 des Haltehebels 22 liegt mit den Distanzhalterollen 229 an der Distanzhalteplatte 200 an und hält den Haltehebel 22 zumindest annähernd in paralleler Ausrichtung zum Montageteil 21. Die Haltevorrichtung 2 nimmt daher auch innerhalb des Türfachs 10 nur wenig Raum in Anspruch.

Die durch die Scharnierachse 33 miteinander verbundenen Scharnierhebel 31, 32 des Falttürscharniers 3 wurden gegeneinander gedreht, weshalb die Scharnierfeder 34 entspannt oder weitgehend entspannt ist.

Fig. 6a und Fig. 6b zeigen den Hebelkörper 221 des Haltehebels 22 und Fig. 6c und Fig. 6d zeigen den Montagekörper 211 des Montageteils 21, die mit Bezug zu Fig. 3 bereits teilweise beschrieben wurden. Nachstehend werden der Hebelkörper 221 und der Montagekörper 211 ergänzend beschrieben.

Fig. 6a zeigt die dem Montageteil 21 zugewandte Unterseite des Hebelkörpers 211, der teilweise U-Profil-förmig ausgebildet ist und zwei durch ein Körpermittelstück 2217 miteinander verbundene Seitenwände 2216 umfasst, die eine Hebelkammer 2210 begrenzen, in die das Montageteil 21 ganz oder teilweise einsenkbar ist. Gezeigt sind ferner die beiden Lagerblöcke des Hebelwellenlagers 2212, der Werkzeugkanal 2214 sowie die Haltekammer 2215, von der die Stützfeder 285 und das Gewindeteil 286 von Fig. 3 vorzugsweise vollständig aufgenommen werden.

Fig. 6b zeigt den Hebelkörper 221 von Fig. 3 mit Blick auf die Magnetkammer 2218, in die der Haltemagnet 282 von Fig. 3 eingesetzt ist. Der Haltemagnet 282 und der Magnetbecher 283 sind in Schnittdarstellung gezeigt, weshalb sichtbar ist, dass der Gewindezapfen 2861 des Gewindeteils 286 von Fig. 3, in den die Verbindungsschraube 281 eingedreht ist, mit Spiel durch die Durchgangsöffnung 22180 hindurchgeführt ist und bündig an die Magnetkammer 2218 anschliesst. Das Gewindeteil 286 ist durch die Stützfeder 285 gestützt (siehe Fig. 8), weshalb der Haltemagnet 282 durch Krafteinwirkung aus der Magnetkammer 2218 angehoben und geschwenkt werden kann. Sobald sich der Haltemagnet 282 wieder vom Verschlusselement 20 löst, wird er von der Stützfeder 285 gegen ein Dämpfungselement bzw. eine Dämpfungsscheibe 284 zurückgezogen, welche Aufschlaggeräusche dämpft.

Fig. 6c zeigt den Montagekörper 211 von Fig. 3, der zumindest teilweise U-Profil-förmig ausgebildet ist und zwei durch ein Körpermittelteil 2117 miteinander verbundene Seitenteile 2116 aufweist, die eine Aufnahmekammer 2110 begrenzen, in der die Verriegelungseinheit 24 mittels der Haltenut 2113 formschlüssig gehalten ist. In jedem der Seitenteile 2116 ist je eine Führungsbahn 2112 vorgesehen, die einander gegenüber liegen.

Fig. 6d zeigt den Montagekörper 211 von Fig. 3 mit Blick auf die Seite, die mit einem der Türelemente 111, 112 von Fig. 1 verbunden bzw. verschraubt wird.

Fig. 7a zeigt die Frontseite der Haltevorrichtung 2 von Fig. 3 mit dem vom Verschlusselement 20 gelösten Haltemagneten 282 vor Erreichen der Schliessstellung oder nach Verlassen der Schliessstellung. Der Haltehebel 22 ist maximal nach aussen gedreht und kontaktiert mit den Distanzhalterollen 229, die am Frontstück 2219 des Hebelkörpers 221 gehalten sind, das Verschlusselement bzw. die Kontaktplatte 20. Sofern das Montageteil 21 weiter gegen das Verschlusselement 20 geführt wird, kann der Haltemagnet 282 magnetisch an das Verschlusselement 20 ankoppeln, ohne diese jedoch zu berühren und somit ohne wahrnehmbares Aufschlaggeräusch. Das Frontstück des Montagekörpers 211 ist aufgeschnitten, um zu zeigen, dass die Montagewelle 251 die Verbindungsbahn 2460 des Verbindungsteils 246 und die Führungsbahn 2112 des Montagekörpers 211 beidseitig durchstösst. In dieser Stellung der Haltevorrichtung 2 ist die Montagewelle 251 an einem ersten Ende 21121 (siehe Fig. 7b) der Führungsbahn 2112 gehalten. Der Kraftübertrager 241 befindet sich in Fig. 7a an der dritten Verschiebeposition a3 von Fig. 4.

Fig. 7b zeigt die Frontseite der Haltevorrichtung 2 von Fig. 7a in der Schliessstellung der Tür 11 oder der Falttür 11 von Fig. 1. In dieser Stellung ist die Verriegelungseinheit 24 verriegelt und die Montagewelle 251 nahe an einem zweiten Ende 21122 der Führungsbahn 2112 fest gehalten. Der Haltehebel 22 ist noch immer gegenüber dem Montageteil 21 leicht gedreht, weshalb der Haltemagnet 282, der mit dem Verschlusselement 20 magnetisch gekoppelt ist, durch Komprimierung der Stützfeder 285 (siehe Fig. 3) ausgeschwenkt wurde. Es ist zu beachten, dass die Haltevorrichtung 2 die in Fig. 7b gezeigte Position ausgehend von der Stellung von Fig. 7a nicht direkt, sondern nur über die Stellung von Fig. 7c erreicht. Ebenso wird die Stellung von Fig. 7a ausgehend von der Stellung von Fig. 7b nicht direkt, sondern nur über die Stellung von Fig. 7c erreicht. Der Kraftübertrager 241 befindet sich in Fig. 7b an der ersten Verschiebeposition a1 von Fig. **4****.**

Fig. 7c zeigt die Frontseite der Haltevorrichtung 2 von Fig. 7b während des Vorgangs des Überdrückens, durch den die Haltevorrichtung 2 in die Haltestellung gebracht oder aus der Haltestellung gelöst wird. In dieser Stellung ist die Montagewelle 251 bis ans Ende 21122 der Führungsbahn 2112 geführt und der Kraftübertrager 241 in die zweite Verschiebeposition a2 von Fig. 4 verschoben. Aus dieser Stellung kann die Haltevorrichtung 2 zurück in die Haltestellung von Fig. 7b oder in die Freigabestellung von Fig. 7a gebracht werden. Beim Übergang in die Freigabestellung wird der Haltehebel 22 nicht frontal, sondern seitlich angehoben, weshalb sich der Haltemagnet 282 mit reduziertem Kraftaufwand vom Verschlusselement 20 lösen kann.

Fig. 8 zeigt die Haltevorrichtung 2 in der Stellung von Fig. 7a mit einem Längsschnitt durch den Montagekörper 211 und den Hebelkörper 221, die an der Rückseite durch das Hebelgelenk 23 bzw. die Zentralwelle 23 und an der Frontseite durch die Kopplungseinheit 25 gelenkig miteinander verbunden sind. Der Montagekörper 211 weist einen Justierkanal 2114 auf, durch den ein Schraubendreher axial einführbar ist, um das Justierteil 245 der Verriegelungseinheit 24 zu drehen. Der Hebelkörper 221 weist einen Werkzeugkanal 2214 auf, durch den ein Schraubendreher eingeführt ist, mittels dessen eine Montageschraube 21191, die durch ein Anschlagteil 2119 des Montagekörper 211 hindurch geführt wird, im zugehörigen Türelement festgeschraubt werden kann.

Ferner sind der Haltemagnet 282 und das Gewindeteil 286 gezeigt, die durch eine Verbindungsschraube 281 miteinander verbunden sind. Das Gewindeteil 286, das innerhalb der Haltekammer 2215 angeordnet ist, wird von einer spiralförmigen Stützfeder 285 nach oben gestossen, weshalb der Haltemagnet 282 und der Magnetbecher 283 gegen das Dämpfungselement 284 gezogen werden. Sobald der Haltemagnet 282 in magnetischen Kontakt mit dem Verschlusselement 20 tritt, wird das Gewindeteil 286 weiter in die Haltekammer 2215 hineingezogen und der Haltemagnet 282 etwas aus der Magnetkammer 2218 herausgezogen und gegen das Verschlusselement 20 gedreht. Der Haltemagnet 282 kann daher innerhalb des Haltestellung der Haltevorrichtung 2 vollständig an das Verschlusselement 20 ankoppeln, ohne dass der Haltehebel 22 parallel zum Verschlusselement 20 ausgerichtet ist (siehe Fig. 7b).

Bei einer Drehung des Haltehebels 22 um das Hebelgelenk 23 gegenüber dem Montagekörper 21 erfolgt somit eine Drehung des Kopplungskörpers 253, über den mittels der Montagewelle 251 eine Kraft auf den Kraftübertrager 241 übertragen wird. Bei diesem Vorgang bewegt sich die Montagewelle 251 entlang der Führungsbahn 2112. In der nachstehend beschriebenen vorzugsweisen Ausgestaltung der Haltevorrichtung 2 wird diese Kraft mittels einer Kopplungswelle 250 vom Kopplungskörper 253 auf den Kraftübertrager 241 übertragen.

Fig. 9a zeigt die Haltevorrichtung 2 in einer weiteren vorzugsweisen Ausgestaltung mit vom Verschlusselement 20 gelösten Haltemagneten 282 vor Erreichen der Schliessstellung oder nach Verlassen der Schliessstellung.

Die Haltevorrichtung 2 von Fig. 9a unterscheidet sich von der Haltevorrichtung 2 von Fig. 8 im Wesentlichen durch die Art der Kraftübertragung von der Kopplungseinheit 25 auf die Verriegelungseinheit 24.

Weiterhin ist das Hebelgelenk 23, das zur Frontseite des Montagekörpers 211 hin verschoben ist und mittels dessen der Montagekörper 211 und Hebelkörper 212 gelenkig miteinander verbunden sind, in einer bevorzugten Ausgestaltung gezeigt.

Der Haltehebel 22 ist vorzugsweise mit zwei Haltemagneten 282 ausgerüstet, die vorzugsweise elastisch oder durch eine Feder gestützt gelagert sind, beispielsweise wie dies mit Bezug auf Fig. 8 beschrieben wurde. Der Haltehebel 22 kann auch nur einen Haltemagnet 282 aufweisen.

Fig. 9b zeigt die Haltevorrichtung 2 von Fig. 9a mit einem Längsschnitt durch den Montagekörper 211 und den Hebelkörper 212 mit Blick auf die Verriegelungseinheit 24 und die vorzugsweise ausgestaltete Kopplungseinheit 25. In dieser Ausgestaltung hält der Kopplungskörper 253 der Kopplungseinheit 25 zusätzlich eine Kopplungswelle, welche in die Verbindungbahn(en) 2460 des Verbindungsteils 246 des Kraftübertragers 241 eingreift. Der Kraftübertrager 241 ist ausgefahren und der plattenförmig ausgebildete Kopplungskörper 253 wurde vom Haltehebel 22 im Uhrzeigersinn gedreht, wodurch die Kopplungswelle 250 nach vorn geführt wurde.

Fig. 10a zeigt die Haltevorrichtung 2 von Fig. 9a in der Schliessstellung der Tür 11 oder der Falttür 11 von Fig. 1 mit den Haltemagneten 282, die mit dem Verschlusselement 20 magnetisch gekoppelt sind.

Fig. 10b zeigt die Haltevorrichtung 2 von Fig. 10a mit einem Längsschnitt durch den Montagekörper 211 und den Hebelkörper 212. Durch eine Drehung des Haltehebels 22 wurde der Kopplungskörper 253 im Gegenuhrzeigersinn gedreht und der Kraftübertrager 241 fast vollständig in die Verriegelungseinheit 24 eingeschoben.

Fig. 11a zeigt die Haltevorrichtung 2 von Fig. 9a während des Vorgangs des Überdrückens, durch den die Haltevorrichtung 2 in die Haltestellung gebracht oder aus der Haltestellung gelöst wird.

Fig. 11b zeigt die Haltevorrichtung 2 von Fig. 11a mit einem Längsschnitt durch den Montagekörper 211 und den Hebelkörper 212. Der Haltehebel 22 wurde weiter nach unten gedrückt und der Kopplungskörper 253 weiter im Gegenuhrzeigersinn gedreht. Dadurch wurde der Kraftübertrager 241 vollständig in die Verriegelungseinheit 24 eingeschoben und der Verriegelungsmechanismus 249 überdrückt und aus der Halteposition gelöst oder in die Halteposition eingerastet.

Fig. 12 zeigt die Haltevorrichtung 2 von Fig. 9a in Explosionsdarstellung. Das Kopplungsteil 2211 des Haltehebels 22 ist gabelförmig ausgebildet und weist zwei nach innen ausgerichtete Hebelwellen 23 oder Hebelwellensegmente 23 auf, die durch Montagebahnen 21111 in Lageröffnungen 21110 einführbar sind. Die Hebelwellensegmente 23 weisen Abflachungen auf, die das Einführen durch die L-förmige Montagebahn 21111 in die Lageröffnungen 21110 hinein erlauben, in denen die Hebelwellensegmente 23 anschliessend gedreht und drehbar gehalten sind.

Fig. 13a zeigt die Haltevorrichtung 2 von Fig. 9a in Explosionsdarstellung von der Frontseite. Symbolisch ist durch eine strichpunktierte Linie L12 gezeigt, dass die Hebelwellensegmente 23 des Haltehebels 22 zu den Lageröffnungen 21110 des Montagekörpers 21 korrespondieren. Linie L51 zeigt, dass die Montagewelle 251 im Montagekörper 21 gehalten wird. Linie L25 zeigt, dass die Hebelwelle 252 im Hebelkörper 221 gehalten wird. Linie L45 zeigt, dass die Kopplungswelle 250 im Verbindungsteil 246 der Verriegelungseinheit 24 gehalten wird.

Fig. 13b zeigt die Haltevorrichtung 2 von Fig. 9a in Explosionsdarstellung von der Rückseite. Optional ist eine zweite Rückstellfeder 248'vorgesehen, welche in allen Ausgestaltungen der Haltevorrichtung 2 einerseits auf das Montageteil 21 und anderseits auf den Haltehebel 22 einwirken kann, um diese auseinander zu drehen, sobald die Verriegelungsvorrichtung 24 gelöst ist. Beispielsweise umschliessen Federwindungen der Rückstellfeder 248' die Zentralwelle 23 während Endstücke der Rückstellfeder 248' am Montagekörper 211 und am Hebelkörper 221 anliegen.

Fig. 13c zeigt die Haltevorrichtung 2 von Fig. 9a von der Seite mit einem Längsschnitt durch den Montagekörper 211 und den Hebelkörper 212. Mit Pfeilen sind die zueinander korrespondierenden Elemente des Gelenkssystems einander zugeordnet. Das Montagewellenlager 2112 besteht aus zwei einander gegenüberliegenden Lagerhülsen, in denen die Montagewelle 251 gehalten ist. Das Hebelwellenlager 2212, in dem die Hebelwelle 252 gehalten ist, ist hingegen bahnförmig ausgebildet. Die Kopplungswelle 250 ist hingegen in der Verbindungbahn 2460 des Verbindungsteils 246 verschiebbar gehalten. Die bahnförmigen Ausgestaltungen des Hebelwellenlagers 2212 und der Verbindungbahn 2460 erlauben der Hebelwelle 252 und der Kopplungswelle 250 während der Drehung des Kopplungskörpers 253 seitliche Bewegungen ausführen zu können. Führungsbahnen können daher nach Bedarf eingesetzt werden, um ein freies Drehen der Kopplungseinheit 25 zu erlauben.

Ferner ist die Rückstellfeder 248 gezeigt, die auf dem Kraftübertrager 241 einwirkt. Es kann somit die Rückstellfeder 248' von Fig. 13b und/oder die Rückstellfeder von Fig. 13c vorgesehen sein. Die Rückstellfeder 248 oder die Rückstellfedern 248, 248' können auch in anderen Ausgestaltungen vorliegen.

Fig. 14a zeigt in einer prinzipiellen Darstellung die Verriegelungseinheit 24 von Fig. 3 oder Fig. 9a mit dem Kraftübertrager 241, der in einem zylindrischen Gehäuse 242 gehalten, auf eine Rückstellfeder 248 abgestützt und über ein Hebelgelenk 2410 mit einem Umlaufhebel 2411 verbunden ist. Der Umlaufhebel 2411 ragt mit einem Frontstück in einen Umlaufmechanismus 249 hinein, der einen Umlaufkanal 2490 umfasst, der ein Herzstück 2491 umschliesst. Bei axialen Verschiebungen des Kraftübertragers 241 zwischen der ersten Verschiebeposition a1, der zweiten Verschiebeposition a2 und der dritten Verschiebeposition a3 (siehe Fig. 4) wird das Frontstück des Umlaufhebels 2411 innerhalb des Umlaufkanals 2490 im Uhrzeigersinn zyklisch um das Herzstück 2491 geführt. Von einer Freigabeposition p2, in der die Haltevorrichtung 2 die Stellung von Fig. 7a oder Fig. 9a einnimmt, wird der Umlaufhebel 2411 durch Überdrücken der Haltevorrichtung 2 in eine erste Übergangsposition p31 überführt, in der die Haltevorrichtung 2 die Stellung von Fig. 7c oder Fig. 11a einnimmt. Wird der Druck von der Haltevorrichtung 2 nun weggenommen, so wird der Umlaufhebel 2411 in eine Verriegelungsposition p1 überführt, in der der Umlaufhebel 2411 vom Herzstück 2491 gehalten ist und die Haltevorrichtung 2 die Stellung von Fig. 7b oder Fig. 10a einnimmt. Sobald ein erneuter Druck auf die Haltevorrichtung ausgeübt wird, so wird der Umlaufhebel 2411 aus der Verriegelungsposition p1 in eine zweite Übergangsposition p32 gebracht, in der die Haltevorrichtung 2 die Stellung von Fig. 7c oder Fig. 11a einnimmt, und von dort zurück in die Freigabeposition p2 gebracht. Durch ein erstes Überdrücken kann der Kraftübertrager 241 daher in die Verriegelungsposition p1 und durch ein zweites Überdrücken wieder in die Freigabeposition p2 überführt werden.

Fig. 14a zeigt ferner die Kopplungseinheit 25, die durch die Montagewelle 251 mit dem Verbindungsteil 246 des Kraftübertragers 241 verbunden ist, wie dies auch in Fig. 8 gezeigt ist. Die Montagewelle 251 erfüllt somit eine Doppelfunktion, indem sie einerseits anders Verbindungsteil 246 und anderseits an den Montagekörper 211 gelenkig angekoppelt ist. Strichpunktiert ist hingegen eine vorzugsweise vorgesehene Kopplungswelle 250 eingezeichnet, die vorzugsweise anstelle der Montagewelle 251 mit dem Verbindungsteil 246 koppelbar ist.

Fig. 14b zeigt die Kopplungseinheit 25 in der Ausgestaltung eines Kniegelenks mit einem Kopplungskörper 253, der zwei Kopplungshebel 2531, 2532 aufweist, die durch die Kopplungswelle 250, welche zur Einwirkung auf den Kraftübertrager 241 vorgesehen ist, miteinander verbunden sind. Die Hebelwelle 252 ist wiederum mit dem Hebelkörper 221 und die Montagewelle 251 ist mit dem Montagekörper 211 gelenkig verbunden. Werden die Hebelwelle 252 und die Montagewelle 251 betätigt, so wird die Kopplungswelle 250 ausgelenkt und der Kraftübertrager 241 betätigt.

### Bezugszeichenliste:

- 1: Funktionseinheit, Möbelstück, insbesondere Schrank
- 1A: Seitenwände
- 1B: Oberboden
- 1C: Unterboden
- 1D: Trennwand
- 10: erstes oder zweites Türfach bzw. Parkraum
- 100: Innenraum der Funktionseinheit 1
- 111: erstes Türelement
- 112: zweites Türelement
- 11: Tür oder Falttür
- 12: Montageprofil
- 13: Anschlagscharniere
- 15A: Tragschiene für das Traglaufwerk 5A
- 15B: Führungsschiene für das Führungslaufwerk 5B
- 151: Stützelement
- 152: Führungskanal
- 2: Haltevorrichtung
- 20: magnetisches oder ferromagnetisches Verschlusselement
- 200: Distanzhalteplatte
- 21: Montageteil
- 211: Montagekörper
- 2110: Aufnahmekammer
- 2111: Kopplungsteil
- 21110: Lageröffnung
- 21111: Montagebahn
- 2112: Montagewellenlager, Führungsbahn
- 21121: erstes Ende der Führungsbahn 2112
- 21122: zweites Ende der Führungsbahn 2112
- 2113: Haltenut
- 2114: Justierkanal
- 2115: Kammererweiterung
- 2116: Seitenteile
- 2117: Körpermittelteil
- 2119: Anschlussplatte
- 21191: Montageschraube
- 22: Haltehebel
- 221: Hebelkörper
- 2210: Hebelkammer
- 2211: Kopplungsteil
- 2212: Hebelwellenlager, Führungsbahn
- 2213: Kragenöffnung
- 2214: Werkzeugkanal
- 2215: Haltekammer
- 2216: Seitenwände
- 2217: Körpermittelstück
- 2218: Magnetkammer
- 22180: Durchgangsöffnung
- 2219: Frontstück
- 22190: Lageröffnung
- 229: Distanzhalterollen
- 2291: Lagerwelle
- 23: Hebelgelenk, Zentralwelle
- 24: Verriegelungseinheit
- 241: Kraftübertrager
- 2410: Hebelgelenk
- 2411: Umlaufhebel
- 242: Gehäuse
- 243: Gehäusekragen
- 245: Justierteil
- 2450: Eingriffselement
- 246: Verbindungsteil
- 2460: Verbindungsbahn
- 2461: Verbindungsplatten
- 248: Rückstellfeder
- 249: Verriegelungsmechanismus
- 2490: Umlaufkanal
- 2491: Herzstück
- 25: Kopplungseinheit
- 250: Kopplungswelle
- 251: Montagewelle
- 252: Hebelwelle
- 253: Kopplungskörper, einteilig oder mehrteilig
- 2531: erstes Hebelteil
- 2532: zweites Hebelteil
- 281: Verbindungsschraube
- 282: Haltemagnet
- 283: Magnetbecher
- 284: Dämpfungsscheibe
- 285: Stützfeder
- 286: Gewindeteil
- 2863: Rückhalteelement
- 2861: Gewindezapfen
- 2862: Halteplatte
- 2863: Rückhalteelement
- 3: Falttürscharnier
- 31: erster Scharnierhebel
- 32: zweiter Scharnierhebel
- 33: Scharnierachse
- 34: Scharnierfeder
- 341: erstes Federpaket
- 342: zweites Federpaket
- 343: Federmittelstück
- 39: Montageteil, Scharniertopf
- 5A: Traglaufwerk
- 5B: Führungslaufwerk
- 51: Tragrollen
- 52: Führungsrollen
- 53: erstes Laufwerkskörperteil
- 54: zweites Laufwerkskörperteil
- 9: Verschiebevorrichtung
- a1: erste Verschiebeposition
- a2: zweite Verschiebeposition
- a3: dritte Verschiebeposition
- p1: Verriegelungsposition
- p2: Freigabeposition
- p31: erste Übergangsposition
- p32: zweite Übergangsposition
- x: Drehachse
- y: Hebelachse

## Patentansprüche

1. Haltevorrichtung (2) zum Halten eines drehbar gelagerten Türelements (111) in einer Schliessstellung und zur Freigabe des Türelements (111) aus der Schliessstellung,
mit einer Verriegelungseinheit (24), die einen Kraftübertrager (241), der ein Verbindungsteil (246) aufweist, und einen Verriegelungsmechanismus (249) umfasst, welcher Verriegelungsmechanismus (249) vom Kraftübertrager (241) durch Druckeinwirkung zyklisch zwischen einer Verriegelungsposition (p1), in der der Verriegelungsmechanismus (249) eine Haltestellung erreicht und die Haltevorrichtung (2) mit einem Verschlusselement (20) verbindbar oder verbunden ist, und einer Freigabeposition (p2), in der der Verriegelungsmechanismus (249) eine Freigabestellung erreicht und die Haltevorrichtung (2) vom Verschlusselement (20) lösbar oder gelöst ist, verstellbar ist, wobei
das Verschlusselement (20) zumindest teilweise aus magnetischem oder ferromagnetischem Material besteht,
ein Montageteil (21) mit einem Montagekörper (211) und ein Haltehebel (22) mit einem Hebelkörper (221) vorgesehen sind,
der Montagekörper (211) mit dem Türelement (111) verbindbar und durch ein Hebelgelenk (23) mit dem Hebelkörper (221) verbunden ist,
der Hebelkörper (221) ein Frontstück (2219) aufweist, das wenigstens einen Haltemagnet (282) hält, der in der Haltestellung kraftschlüssig mit dem Verschlusselement (20) verbunden oder verbindbar ist, und
eine Kopplungseinheit (25) mit einem einteiligen oder mehrteiligen Kopplungskörper (253) vorgesehen ist, der beabstandet vom Hebelgelenk (23) einerseits gelenkig mit dem Montagekörper (211) und andererseits gelenkig mit dem Hebelkörper (221) sowie gelenkig mit dem Verbindungsteil (246) der Verriegelungseinheit (24) verbunden ist.

2. Haltevorrichtung (2) nach Anspruch 1, **dadurch gekennzeichnet, dass** der Kopplungskörper (253) mit einer Hebelwelle (252), die vom Hebelkörper (212) gehalten ist, und mit einer Montagewelle (251), die vom Montagekörper (211) gehalten ist, verbunden ist und dass der Kopplungskörper (253) mittels der Hebelwelle (252), mittels der Montagewelle (251) oder mittels einer Kopplungswelle (250) gelenkig mit dem Verbindungsteil (246) der Verriegelungseinheit (24) verbunden ist.

3. Haltevorrichtung (2) nach Anspruch 2, **dadurch gekennzeichnet,**
**dass** die Hebelwelle (252) im Hebelkörper (212) in einer Führungsbahn gehalten und gelenkig mit dem Verbindungsteil (246) der Verriegelungseinheit (24) verbunden ist, oder
**dass** die Montagewelle (251) im Montagekörper (211) in einer Führungsbahn (2112) gehalten und gelenkig mit dem Verbindungsteil (246) der Verriegelungseinheit (24) verbunden ist.

4. Haltevorrichtung (2) nach Anspruch 1, 2 oder 3, **dadurch gekennzeichnet, dass** die Kopplungseinheit (25) einen Kopplungskörper (253) mit einem ersten Hebelteil (2531) und einem zweiten Hebelteil (2532) und eine Kopplungswelle (250) umfasst, die direkt oder indirekt mit dem Verbindungsteil (246) des Kraftübertragers (241) zusammenwirkt und die einerseits durch das erste Hebelteil (2531) und die Montagewelle (251) mit dem Montagekörper (211) und anderseits durch das zweite Hebelteil (2532) und die Hebelwelle (252) mit dem Haltekörper (221) gelenkig verbunden ist.

5. Haltevorrichtung (2) nach einem der Ansprüche 1 - 4, **dadurch gekennzeichnet,**
**dass** der Montagekörper (211) eine Aufnahmekammer (2110) aufweist, in der die Verriegelungseinheit (24) kraftschlüssig oder formschlüssig gehalten ist, oder
**dass** der Hebelkörper (212) eine Hebelkammer (2210) aufweist, in der die Verriegelungseinheit (24) kraftschlüssig oder formschlüssig gehalten ist, und
**dass** der Montagekörper (211) und der Hebelkörper (212) vorzugsweise ineinander einsenkbar sind.

6. Haltevorrichtung (2) nach einem der Ansprüche 1 - 5, **dadurch gekennzeichnet, dass** eine Rückstellfeder (248) vorgesehen ist, welche direkt oder indirekt auf den Kraftübertrager (241) oder auf die Kopplungseinheit einwirkt und die Verriegelungseinheit (24) selbsttätig aus der Halteposition in die Freigabeposition zurückführt.

7. Haltevorrichtung (2) nach einem der Ansprüche 1 - 6, **dadurch gekennzeichnet, dass** das Verbindungsteil (246) wenigstens eine Verbindungsplatte (2461) umfasst, die mit einer Verbindungsbahn (2460) versehen ist, innerhalb der die Hebelwelle (252), die Montagewelle (251) oder die Kopplungswelle (250) verschiebbar gehalten ist.

8. Haltevorrichtung (2) nach einem der Ansprüche 1 - 7, **dadurch gekennzeichnet, dass** am Frontstück (2219) des Hebelkörpers (221) wenigstens eine Distanzhalterolle (229) drehbar gehalten ist.

9. Haltevorrichtung (2) nach einem der Ansprüche 1 - 8, **dadurch gekennzeichnet, dass** das Frontstück (2219) des Hebelkörpers (221) eine Magnetkammer (2218) aufweist, in die der wenigstens eine Haltemagnet (282) eingesenkt ist oder in die mehrere Haltemagneten (282) eingesenkt sind.

10. Haltevorrichtung (2) nach Anspruch 9, **dadurch gekennzeichnet, dass** an die Magnetkammer (2218) eine Durchgangsöffnung (22180) anschliesst, durch die eine Verbindungsschraube (281) hindurch geführt ist, die den Haltemagnet (282) mit einem Gewindeteil (286) verbindet, das auf eine Stützfeder (285) abgestützt ist und das den Haltemagneten (282) axial verschiebbar oder schwenkbar oder axial verschiebbar und schwenkbar hält.

11. Haltevorrichtung (2) nach einem der Ansprüche 1 - 10, **dadurch gekennzeichnet,**
**dass** der Haltemagnet (282) von einem aus Kunststoff gefertigten Magnetbecher (283) zumindest teilweise umschlossen ist und so weit überragt wird, dass ein direkter Kontakt zwischen dem Haltemagnet (282) und dem Verschlusselement (20) vermieden wird, oder
**dass** der Haltemagnet (282) von einem aus Kunststoff gefertigten Magnetbecher (283) zumindest teilweise umschlossen ist, der auf ein Dämpfungselement (284) abgestützt ist.

12. Funktionseinheit (1) mit einem Türelement (111) und einer Haltevorrichtung (2) nach einem der Ansprüche 1 - 11,
welche Haltevorrichtung (2) mit dem Türelement (111) verbunden ist und zum Zusammenwirken mit einem Verschlusselement (20) vorgesehen ist, das mit einem ortsfesten Teil der Funktionseinheit (1) verbunden ist, oder
welche Haltevorrichtung (2) mit einem ortsfesten Teil der Funktionseinheit (1) verbunden ist und zum Zusammenwirken mit einem Verschlusselement (20) vorgesehen ist, das mit dem Türelement (111) verbunden ist.

13. Funktionseinheit (1) nach Anspruch 12, **dadurch gekennzeichnet, dass** die Haltevorrichtung (2) an der Unterseite oder der Oberseite des Türelements (111) oder dass je eine Haltevorrichtung (2) an der Unterseite und der Oberseite der Funktionseinheit (1) angeordnet ist.

14. Funktionseinheit (1) nach Anspruch 12 oder 13, **dadurch gekennzeichnet,**
**dass** das Türelement (111) durch wenigstens ein Falttürscharnier (3) mit einem zweiten Türelement (112) verbunden ist, oder
**dass** das Türelement (111) durch wenigstens ein Falttürscharnier (3) mit einem zweiten Türelement (112) verbunden ist, welches wenigstens eine Falttürscharnier (3) mit einer Scharnierfeder (34) ausgerüstet ist, welche die Scharnierhebel (31, 32) des Falttürscharniers (3), die durch eine Scharnierachse (33) miteinander verbunden sind, miteinander verbindet.

15. Funktionseinheit (1) nach Anspruch 12, 13 oder 14, **dadurch gekennzeichnet, dass** das Türelement (111) durch Anschlagscharniere (13) mit einem Montageprofil (12) verbunden ist, welches innerhalb eines Türfachs (10) des Möbelstücks (1) verschiebbar gehalten ist.

## Claims

1. Holding device (2) for holding a pivotally mounted door element (111) in a closed position and for releasing the door element (111) from the closed position,
with a locking unit (24), which comprises a force transmitter (241), that has a connection part (246), and a locking mechanism (249), which locking mechanism (249) by means of the force transmitter (241) by the application of pressure is cyclically transferable between a locking position (p1), in which the locking mechanism (249) reaches a holding stance and the holding device (2) is connectable or connected to a locking element (20), and a release position (p2), in which the locking mechanism (249) reaches a release stance and the holding device (2) is disconnectable or disconnected from the locking element (20), wherein
the locking element (20) consists at least partially of magnetic or ferromagnetic material,
a mounting part (21) with a mounting body (211) and a holding lever (22) with a lever body (221) are provided,
the mounting body (211) is connectable to the door element (111) and is connected by a lever joint (23) to the lever body (221),
the lever body (221) comprises a front piece (2219), which holds at least one holding magnet (282), which in the holding stance is force-lockingly connected or connectable to the locking element (20), and
a coupling unit (25) is provided with a single-part or multi-part coupling body (253), which distanced from the lever joint (23) on the one hand is pivotally connected to the mounting body (211) and on the other hand is pivotally connected to the lever body (221) and is pivotally connected to the connection part (246) of the locking unit (24).

2. Holding device (2) according to claim 1, **characterised in, that** the coupling body (253) is connected to a lever shaft (252), which is held by the lever body (212), and with a mounting shaft (251), which is held by the mounting body (211), and that the coupling body (253) by means of the lever shaft (252), by means of the mounting shaft (251) or by means of a coupling shaft (250) is pivotably connected to the connection part (246) of the locking unit (24).

3. Holding device (2) according to claim 2, **characterised in,**
**that** the lever shaft (252) is held in the lever body (212) in a guide track and is pivotally connected to the connection part (246) of the locking unit (24), or
**that** the mounting shaft (251) is held in the mounting body (211) in a guide track (2112) and is pivotally connected to the connection part (246) of the locking unit (24).

4. Holding device (2) according to claim 1, 2 or 3, **characterised in, that** the coupling unit (25) comprises a coupling body (253) with a first lever part (2531) and a second lever part (2532) and a coupling shaft (250), which interacts directly or indirectly with the connection part (246) of the force transmitter (241) and which on the one hand is pivotally connected by the first lever part (2531) and the mounting shaft (251) to the mounting body (211) and on the other hand by the second lever part (2532) and the lever shaft (252) to the holding body (221).

5. Holding device (2) according to one of the claims 1 - 4, **characterised in,**
**that** the mounting body (211) comprises a receiving chamber (2110) in which the locking unit (24) is held in a force-fitting or form-fitting manner, or
**that** the lever body (212) comprises a lever chamber (2210) in which the locking unit (24) is held in a force-fitting or form-fitting manner, and
**that** the mounting body (211) and the lever body (212) are preferably insertable into one another.

6. Holding device (2) according to one of the claims 1 - 5, **characterised in, that** a reset spring (248) is provided which acts directly or indirectly on the force transmitter (241) or on the coupling unit and automatically returns the locking unit (24) from the holding stance to the release stance.

7. Holding device (2) according to one of the claims 1 - 6, **characterised in, that** the connection part (246) comprises at least one connection plate (2461) which is provided with a connection track (2460), within which the lever shaft (252), the mounting shaft (251) or the coupling shaft (250) is slidably held.

8. Holding device (2) according to one of the claims 1 - 7, **characterised in, that** at least one spacer roller (229) is rotatably held at the front piece (2219) of the lever body (221).

9. Holding device (2) according to one of the claims 1 - 8, **characterised in, that** the front piece (2219) of the lever body (221) comprises a magnet chamber (2218), into which the at least one holding magnet (282) is sunk or into which several holding magnets (282) are sunk.

10. Holding device (2) according to claim 9, **characterised in, that** a through-opening (22180) adjoins the magnet chamber (2218), through which a connection screw (281) is passed, which connects the holding magnet (282) to a threaded element (286), which is supported on a support spring (285) and which holds the holding magnet (282) axially displaceable or swivellable or axially displaceably and swivellable.

11. Holding device (2) according to one of the claims 1 - 10, **characterised in,**
**that** the holding magnet (282) is at least partially enclosed by a magnet cup (283) made of plastic and is overlapped to such an extent, that direct contact between the holding magnet (282) and the locking element (20) is avoided, or
**that** the holding magnet (282) is at least partially enclosed by a magnet cup (283) made of plastic which is supported on a damping element (284).

12. Functional unit (1) with a door element (111) and a holding device (2) according to one of the claims 1 - 11,
which holding device (2) is connected to the door element (111) and is provided to interact with a locking element (20) connected to a stationary part of the functional unit (1), or
which holding device (2) is connected to a stationary part of the functional unit (1) and is provided to interact with a locking element (20) connected to the door element (111).

13. Functional unit (1) according to claim 12, **characterised in, that** the holding device (2) is arranged at the lower side or the upper side of the door element (111) or that a holding device (2) is arranged each at the lower side and the upper side of the functional unit (1).

14. Functional unit (1) according to claim 12 or 13, **characterised in,**
**that** the door element (111) is connected by at least one foldable-door hinge (3) to an additional door element (112), or
**that** the door element (111) is connected by at least one foldable-door hinge (3) to an additional door element (112), which at least one folding door hinge (3) is equipped with a hinge spring (34) that connects the hinge arms (31, 32) of the folding door hinge (3), which are linked together by a hinge pin (33), to each other.

15. Functional unit (1) according to claim 12, 13 or 14, **characterised in, that** the door element (111) is connected by mounting hinges (13) with a mounting profile (12) which is held displaceable within a door compartment (10) of the piece of furniture (1).

## Revendications

1. Dispositif de maintien (2) pour maintenir un élément de porte (111) monté de manière pivotante dans une position de fermeture et pour libérer l'élément de porte (111) de cette position de fermeture,
comportant une unité de verrouillage (24), qui comprend un transmetteur de force (241) muni d'une pièce de liaison (246) et un mécanisme de verrouillage (249), lequel mécanisme de verrouillage (249) est déplaçable cycliquement par le transmetteur de force (241) sous l'effet d'une pression entre une position de verrouillage (p1), dans laquelle le mécanisme de verrouillage (249) atteint une position de maintien et le dispositif de maintien (2) peut être relié ou est relié à un élément de fermeture (20), et une position de déverrouillage (p2), dans laquelle le mécanisme de verrouillage (249) atteint une position de libération et le dispositif de maintien (2) peut être ou est désolidarisé de l'élément de fermeture (20), dans lequel
l'élément de fermeture (20) est constitué, au moins en partie, d'un matériau magnétique ou ferromagnétique,
un élément de montage (21) comportant un corps de montage (211) et un levier de retenue (22) comportant un corps de levier (221) sont prévus,
le corps de montage (211) pouvant être relié à l'élément de porte (111) et étant relié au corps de levier (221) par une articulation de levier (23),
le corps de levier (221) comporte une partie avant (2219) qui maintient au moins un aimant de retenue (282) qui, en position de maintien, est relié ou peut être relié par adhérence à l'élément de fermeture (20), et
une unité d'accouplement (25) est prévue, comprenant un corps d'accouplement (253) en une ou plusieurs parties, qui, à distance de l'articulation de levier (23), est relié de manière articulée, d'une part, au corps de montage (211) et, d'autre part, au corps de levier (221) ainsi que de manière articulée à la pièce de liaison (246) de l'unité de verrouillage (24).

2. Dispositif de maintien (2) selon la revendication 1, **caractérisé en ce, que** le corps d'accouplement (253) est relié à un arbre de levier (252), qui est maintenu par le corps de levier (212), ainsi qu'à un arbre de montage (251), qui est maintenu par le corps de montage (211), et que le corps d'accouplement (253) est relié de manière articulée au corps de liaison (246) de l'unité de verrouillage (24) au moyen de l'arbre de levier (252), au moyen de l'arbre de montage (251) ou au moyen d'un arbre d'accouplement (250).

3. Dispositif de maintien (2) selon la revendication 2, **caractérisé en ce,**
**que** l'arbre de levier (252) est maintenu dans le corps de levier (212) par une voie de guidage et est relié de manière articulée à la pièce de liaison (246) de l'unité de verrouillage (24), ou
**que** l'arbre de montage (251) est maintenu dans le corps de montage (211) dans une voie de guidage (2112) et est relié de manière articulée à la pièce de liaison (246) de l'unité de verrouillage (24).

4. Dispositif de maintien (2) selon la revendication 1, 2 ou 3, **caractérisé en ce, que** l'unité d'accouplement (25) comprend un corps d'accouplement (253) comportant une première partie de levier (2531) et une deuxième partie de levier (2532) et un arbre d'accouplement (250) qui interagit directement ou indirectement avec la pièce de liaison (246) du transmetteur de force (241) et qui est relié d'une part par la première partie de levier (2531) et l'arbre de montage (251) au corps de montage (211) et, d'autre part, par la deuxième partie de levier (2532) et l'arbre de levier (252) au corps de retenue (221).

5. Dispositif de maintien (2) selon une des revendications 1 - 4, **caractérisé en ce,**
**que** le corps de montage (211) comporte une chambre de réception (2110) dans laquelle l'unité de verrouillage (24) est maintenue par adhérence ou par complémentarité de forme, ou
**que** le corps de levier (212) comporte une chambre de levier (2210) dans laquelle l'unité de verrouillage (24) est maintenue par adhérence ou par complémentarité de forme, et
**que** le corps de montage (211) et le corps de levier (212) peuvent de préférence s'emboîter l'un dans l'autre.

6. Dispositif de maintien (2) selon une des revendications 1 - 5, **caractérisé en ce, qu'**il est prévu un ressort de rappel (248) qui agit directement ou indirectement sur le transmetteur de force (241) ou sur l'unité d'accouplement et qui ramène automatiquement l'unité de verrouillage (24) de la position de maintien à la position de déverrouillage.

7. Dispositif de maintien (2) selon une des revendications 1 - 6, **caractérisé en ce, que** la pièce de liaison (246) comprend au moins une plaque de liaison (2461) pourvue d'une voie de liaison (2460) à l'intérieur de laquelle l'arbre de levier (252), l'arbre de montage (251) ou l'arbre d'accouplement (250) est maintenu de manière déplaçable.

8. Dispositif de maintien (2) selon une des revendications 1 - 7, **caractérisé en ce, qu'**au moins une galet d'écartement (229) est montée de manière rotative sur la partie avant (2219) du corps de levier (221).

9. Dispositif de maintien (2) selon une des revendications 1 - 8, **caractérisé en ce, que** la partie avant (2219) du corps de levier (221) comporte une chambre d'aimant (2218) dans laquelle est encastré au moins un aimant de retenue (282) ou dans laquelle sont encastrés plusieurs aimants de retenue (282).

10. Dispositif de maintien (2) selon la revendication 9, **caractérisé en ce, qu'**une ouverture de passage (22180) se raccorde à la chambre d'aimant (2218), à travers laquelle passe une vis de liaison (281) qui relie l'aimant de retenue (282) à une partie filetée (286), qui s'appuie sur un ressort de soutien (285) et qui maintient l'aimant de retenue (282) déplaçable axialement ou pivotant ou déplaçable axialement et pivotant.

11. Dispositif de maintien (2) selon une des revendications 1 - 10, **caractérisé en ce,**
**que** l'aimant de retenue (282) est au moins partiellement entouré par une coupelle d'aimant en plastique (283) et dépasse suffisamment de celle-ci pour éviter tout contact direct entre l'aimant de retenue (282) et l'élément de fermeture (20), ou
**que** l'aimant de retenue (282) est au moins partiellement entouré par une coupelle d'aimant en plastique (283) qui repose sur un élément d'amortissement (284).

12. Unité fonctionnelle (1) comprenant un élément de porte (111) et un dispositif de maintien (2) selon l'une des revendications 1 - 11,
quel dispositif de maintien (2) est relié à l'élément de porte (111) et est destiné à interagir avec un élément de fermeture (20) relié à une partie fixe de l'unité fonctionnelle (1), ou
quel dispositif de maintien (2) est relié à une partie fixe de l'unité fonctionnelle (1) et est prévu pour interagir avec un élément de fermeture (20) relié à l'élément de porte (111).

13. Unité fonctionnelle (1) selon la revendication 12, **caractérisé en ce, que** le dispositif de maintien (2) est disposé sur la face inférieure ou la face supérieure de l'élément de porte (111) ou qu'un dispositif de maintien (2) est disposé respectivement sur la face inférieure et la face supérieure de l'unité fonctionnelle (1).

14. Unité fonctionnelle (1) selon la revendication 12 ou 13, **caractérisé en ce,**
**que** l'élément de porte (111) est relié à un deuxième élément de porte (112) par au moins une charnière de porte pliante (3), ou
**que** l'élément de porte (111) est relié à un deuxième élément de porte (112) par au moins une charnière de porte pliante (3), qui est équipée d'au moins une ressort de charnière (34) qui relie les leviers de charnière (31, 32) de la charnière de porte pliante (3), qui sont reliés entre eux par un axe de charnière (33).

15. Unité fonctionnelle (1) selon la revendication 12, 13 ou 14, **caractérisé en ce, que** l'élément de porte (111) est relié, par des charnières à butée (13), à un profil de montage (12) qui est maintenu de manière coulissante à l'intérieur d'un compartiment de porte (10) du meuble (1).
